# EUROPÄISCHE PATENTSCHRIFT

(11) **EP 3 876 669 B1**
(45) Veröffentlichungstag und Bekanntmachung des Hinweises auf die Patenterteilung: **08.05.2024**
(21) Anmeldenummer: 20200069.1
(22) Anmeldetag: 05.10.2020
(51) Int. Cl.: H05B 3/06, H05B 3/48

(54) **VERFAHREN ZUR HERSTELLUNG EINER ELEKTRISCHEN HEIZVORRICHTUNG UND ELEKTRISCHE HEIZVORRICHTUNG**
METHOD FOR MANUFACTURING AN ELECTRIC HEATING DEVICE AND ELECTRIC HEATING DEVICE
PROCÉDÉ DE FABRICATION D'UN DISPOSITIF DE CHAUFFAGE ÉLECTRIQUE ET DISPOSITIF DE CHAUFFAGE ÉLECTRIQUE

(30) Priorität: 04.03.2020 DE 102020105782
(43) Veröffentlichungstag der Anmeldung: 08.09.2021
(73) Patentinhaber: Türk & Hillinger GmbH, 78532 Tuttlingen (DE)
(72) Erfinder: Schlipf, Andreas, 78532 Tuttlingen (DE)
(74) Vertreter: Westphal, Mussgnug & Partner Patentanwälte mbB

(56) Entgegenhaltungen:
- EP-A1- 3 361 573
- DE-A1- 1 765 324
- DE-U1-202017 100 531
- DE-U1-202017 100 786
- US-A- 2 491 688
- US-A- 5 034 595
- US-A- 5 864 941

## Beschreibung

Elektrische Rohrheizkörper sind eine seit vielen Jahren bekannte Variante elektrischer Heizvorrichtungen. Sie zeichnen sich dadurch aus, dass das elektrische Heizelement innerhalb eines rohrförmigen Metallmantels angeordnet ist, wobei es in radialer Richtung zum rohrförmigen Metallmantel hin durch Einbettung in ein elektrisch isolierendes, aber gut wärmeleitendes Material, in vielen Fällen z.B. Magnesiumoxid, Bornitrid oder Al2O3 jeweils in Form eines Pulvers oder Granulats oder auch eines porösen Formkörpers, insbesondere aus einem dieser Materialien, elektrisch isoliert ist, um einen unerwünschten Kurzschluss zu vermeiden. Ferner ist die elektrisceh Heizvorrichtung in vielen Fällen verdichtet.

Bei vielen Anwendungen elektrischer Rohrheizkörper ist es erwünscht, dass der elektrische Rohrheizkörper auf mindestens einer seiner Seiten endseitig einen unbeheizten Bereich aufweist. Um diesen bereitzustellen ist es bekannt, die Verbindung zum elektrischen Heizelement durch einen Anschlussdraht und/oder Anschlussbolzen herzustellen, der einen größeren Querschnitt aufweist als das elektrische Heizelement und beispielsweise im Fall eines Anschlussdrahts in den Wendelinnenraum des elektrischen Heizelements eingeführt sein kann oder im Fall eines Anschlussbolzens einen Endabschnitt des elektrischen Heizelements aufnehmen kann.

Neben dem größeren Querschnitt des Anschlussbolzens wird dabei in vielen Fällen die im Bereich des Anschlussbolzens anfallende Wärme durch Wahl eines Materials mit einem geringeren spezifischen Widerstand als dem des Materials, aus dem das Heizelement gefertigt ist, reduziert; beispielsweise durch Verwendung von Kupfer oder Nickel als Material für den Anschlussbolzen.

Insbesondere bei Anwendungen, bei denen der verfügbare Bauraum knapp ist, ergeben sich bei dieser bekannten Vorgehensweise aber eine Reihe von Problemen. Erstens behindert der Anschlussdraht und/oder Anschlussbolzen das Einfüllen des elektrisch isolierenden Materials. Zweitens ist der so aufgebaute unbeheizte Bereich der elektrischen Heizvorrichtung deutlich schwieriger verdichtbar, weil in diesem Abschnitt im Querschnitt nur noch ein geringer Anteil des elektrisch isolierenden Materials vorhanden ist, so dass zu wesentlichen Teilen eine weitgehend massive Struktur aus Anschlussdraht und/oder Anschlussbolzen und einem Abschnitt des elektrischen Heizelements verdichtet werden muss. Dies führt zu gewaltigen Belastungen der Verdichtmaschinen und kurzer Standzeit der Verdichtungsanlagen und ihrer Werkzeuge.

Aus der US 5,864,991 sind ein Verfahren zur Herstellung einer elektrischen Heizvorrichtung mit den Merkmalen des Oberbegriffs des Anspruchs 1 und des Oberbegriffs des Anspruchs X bekannt. Die US 5 034 595 A, die DE 20 2017 100 786 U1, die US 2 491 688 A, die EP 3 361 573 A1, die DE 20 2017 100 531 U1 und die DE 17 65 324 A1 offenbaren weitere elektrische Heizführungen bzw. elektrische Durchführungen sowie Verfahren zu deren Herstellung.

Die Aufgabe der Erfindung besteht daher darin, ein verbessertes Verfahren zur Herstellung einer elektrischen Heizvorrichtung und eine mit einem solchen Verfahren herstellbare elektrische Heizvorrichtung bereitzustellen. Je nach Ausgestaltung können dabei insbesondere durch die Erfindung einzeln oder in (Unter-)Kombination miteinander Verbesserungen im Hinblick auf
- die Möglichkeit zur Unterbringung eines möglichst großen Leiterquerschnitts im unbeheizten Bereich;
- eine optimale Verdichtung in allen Bereichen, die insbesondere eine unterschiedliche Querschnittsreduktion wegen unterschiedlicher poröser Anteile unterschiedlicher Bereich berücksichtigt;
- die Lösung von Füllproblemen;
- eine Kostenoptimierung durch rationelle, sehr hochgradig automatisierbare Fertigung des beheizten Bereichs;
- eine Kostenoptimierung durch automatisierbare oder weitgehend automatisierbare Fertigung unbeheizter Bereiche einer gewünschten bzw. benötigten Länge,
- die Möglichkeit, trotz für die Herstellung des beheizten Bereichs notwendigen Glühprozessen -beispielsweise wenn die elektrische Heizvorrichtung biegefähig weichgeglüht wird- Materialien für Anschlussdrähte, Anschlusshülsen oder Anschlussbolzen zu verwenden, welche Schmelzpunkte unterhalb der Glühtemperatur haben
- eine hohe Prozesssicherheit
- und/oder die Belastung von Verdichtmaschinen und ihren Werkzeugen zu reduzieren
erzielt werden. Diese Aufgabe wird gelöst durch ein Verfahren mit den Merkmalen des Patentanspruchs 1 und eine elektrische Heizvorrichtung mit den Merkmalen des Patentanspruchs 8. Vorteilhafte Weiterbildungen der Erfindung sind Gegenstand der jeweiligen abhängigen Patentansprüche.

Das erfindungsgemäße Verfahren dient zur Herstellung einer elektrischen Heizvorrichtung mit einem elektrischen Heizelement, das im Inneren eines mehrteiligen rohrförmigen Metallmantels in ein elektrisch isolierendes Material eingebettet, d.h. elektrisch isoliert angeordnet ist (z.B. durch Einbetten in ein elektrische isolierendes Pulver oder Granulat oder durch elektrisch isolierende Formteile), wobei die elektrische Heizvorrichtung innerhalb des mehrteiligen rohrförmigen Metallmantels an mindestens einem Ende einen unbeheizten Bereich aufweist, in dem bei Betrieb der elektrischen Heizvorrichtung der elektrische Strom zumindest auch durch mindestens einen Anschlussdraht und/oder mindestens eine Anschlusshülse und/oder mindestens einen Anschlussbolzen, der in elektrischem Kontakt mit dem elektrischen Heizelement steht, fließt.

Dabei kann der unbeheizte Bereich insbesondere vorzugsweise einen unbeheizten Übergangsbereich aufweisen, in dem bei Betrieb der elektrischen Heizvorrichtung der elektrische Strom gleichzeitig sowohl durch den mindestens einen Anschlussdraht und/oder die mindestens eine Anschlusshülse und/oder den mindestens einen Anschlussbolzen als auch durch einen in dem unbeheizten Übergangsbereich verlaufenden Abschnitt des elektrischen Heizelements fließt, welcher Abschnitt des elektrischen Heizelements in elektrischem Kontakt mit dem Anschlussdraht oder Anschlussbolzen steht. Mit anderen Worten ist im unbeheizten Übergangsbereich also ein Abschnitt des elektrischen Heizelements und zumindest ein Abschnitt eines Anschlussdrahts oder einer Anschlusshülse oder eines Anschlussbolzens vorhanden, wobei diese Abschnitte technisch gesehen nicht in Reihe sondern parallel geschaltet sind.

Ferner weist die mit dem Verfahren herzustellende elektrische Heizvorrichtung innerhalb des mehrteiligen rohrförmigen Metallmantels einen beheizten Bereich auf, in dem bei Betrieb der elektrischen Heizvorrichtung der elektrische Strom lediglich durch einen in dem beheizten Bereich verlaufenden Abschnitt des elektrischen Heizelements fließt.

Bereits an dieser Stelle soll darauf hingewiesen werden, dass dadurch weder ausgeschlossen wird, dass der mehrteilige rohrförmige Metallmantel als Rückleiter verwendet wird (weil gemäß der oben erwähnten Bedingung für den beheizten Bereich dieser innerhalb des mehrteiligen rohrförmigen Metallmantels liegen muss) noch ausgeschlossen wird, dass bei der elektrischen Heizvorrichtung beide Anschlüsse auf derselben Seite liegen.

Dass der rohrförmige Metallmantel mehrteilig ist bedeutet insbesondere, dass er aus mehreren Teilen -vorzugsweise mehreren Rohrabschnitten- zusammengesetzt ist, die aber durchaus fest miteinander verbunden, beispielsweise verpresst oder verschweißt sein können.

Ferner ist der Begriff "unbeheizter Bereich" so auszulegen, dass in diesem trotzdem -was in den meisten realen Ausführungsformen unvermeidbar und somit zwingend der Fall ist- Wärme erzeugt werden kann, aber in einem deutlich geringeren Ausmaß als im beheizten Bereich, in dem die elektrische Heizvorrichtung zur Erfüllung ihrer bestimmungsgemäßen Funktion Wärme erzeugen soll.

Gemäß dem erfindungsgemäßen Verfahren wird in einem ersten Verfahrensabschnitt in einem ersten Teil des mehrteiligen rohrförmigen Metallmantels der beheizte Bereich hergestellt und verdichtet, in einem unabhängig von dem ersten Verfahrensabschnitt durchgeführten, in der Regel nach diesem abgeschlossenen zweiten Verfahrensabschnitt zumindest ein Abschnitt des unbeheizten Bereichs in einem zweiten Teil des mehrteiligen rohrförmigen Metallmantels hergestellt und der erste Teil und der zweite Teil des mehrteiligen rohrförmigen Metallmantels miteinander verbunden. Dass der zweite Verfahrensabschnitt in der Regel zumindest teilweise nach dem ersten Verfahrensabschnitt durchgeführt wird ergibt sich dabei insbesondere daraus, dass zur Verbindung des ersten Teils und des zweiten Teils naturgemäß das erste Teil bereits vorhanden sein muss.

Der zuletzt genannte Schritt kann gegebenenfalls auch vor dem oder beim bzw. gleichzeitig mit dem Verdichten des zweiten Teils des rohrförmigen Metallmantels durchgeführt werden, wenn ein solches Verdichten vorgesehen ist. Er erfolgt also nicht zwingend erst ganz am Ende des zweiten Verfahrensabschnitts oder nach dem zweiten Verfahrensabschnitt.

Durch das Aufteilen der Herstellung in zwei Verfahrensabschnitte, wobei der erste Verfahrensabschnitt als Zwischenprodukt zumindest den "fertigen" beheizten Bereich und gegebenenfalls einen Teil des unbeheizten Bereichs liefert und der zweite Verfahrensabschnitt dann den noch fehlenden unbeheizten Bereich mit einem zunächst separaten Teil des rohrförmigen Metallmantels herstellt und dann anstückt können die Verdichtungsprozesse für die einzelnen Teile der elektrischen Heizvorrichtung jeweils optimiert durchgeführt werden. Insbesondere kann die Verdichtung des beheizten Bereichs in einem Durchstechverfahren durchgeführt werden.

Gleichzeitig wird durch diese Maßnahme das jeweilige Befüllen mit dem elektrisch isolierenden Material deutlich vereinfacht, weil die Behinderung durch den unbeheizten Bereich entfällt.

Der nach dem ersten Verfahrensabschnitt vorliegende fertige beheizte Bereich kann dabei insbesondere einer elektrischen Heizvorrichtung mit rohrförmigem Metallmantel entsprechen, bei der stirnseitig aus dem rohrförmigen Metallmantel herausragende Anschlüsse der elektrischen Heizvorrichtung durch einen Abschnitt des elektrischen Heizelements, vorzugsweise mit daran angeordnetem Anschlussdraht und/oder daran angeordneter Anschlusshülse gebildet sind, und somit bei der vollständig fertiggestellten erfindungsgemäßen elektrischen Heizvorrichtung den unbeheizten Übergangsabschnitt bilden.

In einer bevorzugten Weiterbildung des Verfahrens wird im ersten Verfahrensabschnitt der im beheizten Bereich verlaufende Abschnitt, d.h. der später den beheizten Bereich bildende Abschnitt, des elektrischen Heizelements in einem ersten Teil des mehrteiligen rohrförmigen Metallmantel positioniert; das elektrisch isolierende Material, z.B. als Pulver oder Granulat oder als Formteil in diesen Bereich des ersten Teils des mehrteiligen rohrförmigen Metallmantels eingebracht, so dass der im ersten Teil des mehrteiligen rohrförmigen Metallmantels angeordnete Abschnitt des elektrischen Heizelements durch das elektrisch isolierende Material isoliert, also eingebettet wird, und der erste Teil des mehrteiligen rohrförmigen Metallmantels, insbesondere der beheizte Bereich, verdichtet.

Es sei an dieser Stelle einerseits darauf hingewiesen, dass die genannten Verfahrensschritte vorteilhafterweise in dieser Reihenfolge durchgeführt werden und andererseits darauf hingewiesen, dass vorher, nachher oder zwischen ihnen noch weitere Verfahrensschritte im Rahmen des ersten Verfahrensabschnitts durchgeführt werden können.

In einer vorteilhaften Weiterbildung der Erfindung wird in dem nach dem ersten Verfahrensabschnitt durchgeführten zweiten Verfahrensabschnitt zumindest ein Abschnitt des unbeheizten Bereichs einschließlich mindestens eines Teils des unbeheizten Übergangsbereichs geschaffen, indem ein Teil des elektrischen Heizelements mit daran angeordnetem Anschlussdraht und/oder daran angeordneter Anschlusshülse und/oder daran angeordnetem Anschlussbolzen in einen zweiten Teil des mehrteiligen rohrförmigen Metallmantels eingeführt wird, wobei weiteres elektrisch isolierendes Material in den zweiten Teil des rohrförmigen Metallmantels eingebracht wird, so dass der im zweiten rohrförmigen Metallmantel angeordnete Abschnitt des elektrischen Heizelements durch das elektrisch isolierende Material elektrisch isoliert, insbesondere eingebettet wird. Vorzugsweise wird dann auch noch der zweite Teil der mehrteiligen rohrförmigen Metallmantels verdichtet.

Auch in diesem zweiten Verfahrensabschnitt können die genannten Verfahrensschritte vorteilhafterweise in dieser Reihenfolge durchgeführt werden und es können vorher, nachher oder zwischen ihnen noch weitere Verfahrensschritte im Rahmen des zweiten Verfahrensabschnitts durchgeführt werden.

Gemäß einer vorteilhaften Weiterbildung des Verfahrens wird im ersten Verfahrensabschnitt ein Anschlussdraht in eine elektrisch leitende Verbindung mit einem Endabschnitt des elektrischen Heizelements gebracht, insbesondere durch Einführen in einen gewendelten Endabschnitt des elektrischen Heizelements und/oder eine Anschlusshülse in eine elektrisch leitende Verbindung mit einem Endabschnitt des elektrischen Heizelements gebracht, insbesondere durch Aufschieben auf einen gewendelten Endabschnitt des elektrischen Heizelements.

In beiden beschriebenen Fällen ist also ein (typischerweise kleiner) Teil des Übergangsbereichs auch innerhalb des ersten Teils des mehrteiligen rohrförmigen Metallmantels vorhanden, was sich als vorteilhaft für die Prozesssicherheit, insbesondere im Hinblick auf die elektrische Kontaktierung des elektrischen Heizelements, erwiesen hat.

Bei einer vorteilhaften Weiterbildung des Verfahrens wird das elektrische Heizelement gewendelt, und zwar so, dass ein Endabschnitt des elektrischen Heizelements einen kleineren Wendeldurchmesser aufweist als ein Abschnitt des elektrischen Heizelements, der bei der fertigen elektrischen Heizvorrichtung im beheizten Bereich liegt und insbesondere vorzugsweise kein Endabschnitt ist. Diese Maßnahme kann insbesondere dazu beitragen, das Befüllen des ersten Teils des mehrteiligen rohrförmigen Metallmantels mit dem elektrisch isolierenden Material zu erleichtern.

Dieses Wendeln des elektrischen Heizelements wird vorzugsweise bereits vor dem Einführen in den ersten Teil des mehrteiligen rohrförmigen Metallmantels ausgeführt.

Besonders effektiv kann das Befüllen des ersten Teils des mehrteiligen rohrförmigen Metallmantels mit dem elektrisch isolierenden Material erleichtert werden, wenn das elektrische Heizelement so gewendelt wird, dass der Endabschnitt des elektrischen Heizelements einen kleineren Wendeldurchmesser aufweist als der Abschnitt des elektrischen Heizelements, der bei der fertigen elektrischen Heizvorrichtung im beheizten Bereich liegt, eine Wendelachse aufweist, die relativ zur Wendelachse des Abschnitt des elektrischen Heizelements, der bei der fertigen elektrischen Heizvorrichtung im beheizten Bereich liegt, versetzt verläuft.

Es kann in manchen Fällen auch vorteilhaft sein, wenn im ersten Verfahrensabschnitt nach dem Verdichten ein anschlussseitiger Abschnitt des ersten Teils des mehrteiligen rohrförmigen Metallmantels und die sich radial nach innen an diesen anschließende Schicht elektrisch isolierenden Materials abgestochen wird. Wie bereits erwähnt, werden als Konsequenz der erfindungsgemäßen Herstellungsweise der erste Teil des mehrteiligen rohrförmigen Metallmantels und der zweite Teil des mehrteiligen rohrförmigen Metallmantels unterschiedlichen Verdichtungsprozessen unterworfen.

Durch das nachträgliche Abstechen eines anschlussseitigen Abschnitts des ersten Teils des mehrteiligen rohrförmigen Metallmantels und der sich radial nach innen an diesen anschließenden Schicht elektrisch isolierenden Materials kann insbesondere ein letztlich dann im zweiten Teil des mehrteiligen rohrförmigen Metallmantels angeordneter Abschnitt des Übergangsbereichs mit den Verdichtungsparametern, die auf den ersten Teil des mehrteiligen rohrförmigen Metallmantels angewendet werden vorverdichtet und dann mit den Verdichtungsparametern, die auf den zweiten Teil des mehrteiligen rohrförmigen Metallmantels angewendet werden, nachverdichtet werden, was insbesondere für die Qualität des elektrischen Kontakts zwischen Anschlussdraht, Anschlusshülse, Anschlussbolzen und Endabschnitt des elektrischen Heizelements positive Auswirkungen haben kann. Zudem kann das Abstechen auch dazu beitragen, eine homogenere Grenzfläche bzw. einen homogeneren Übergang zwischen dem elektrisch isolierenden Material im ersten Teil des mehrteiligen rohrförmigen Metallmantels und dem elektrisch isolierenden Material im zweiten Teil des mehrteiligen rohrförmigen Metallmantels zu schaffen.

Vorteilhafterweise erfolgt insbesondere nachdem durch ein solches Abstechen ein Abschnitt des elektrischen Heizelements oder eines Anschlussdrahts oder Anschlussbolzens freigelegt wurde ein Reinigungsschritt, bei dem Isolierstoffrückstände beispielsweise durch Bürsten, Polieren und/oder Ultraschallbehandlung entfernt werden, um so die Qualität des elektrischen Kontakts zu verbessern.

Eine weitere Weiterbildung des Verfahrens sieht vor, dass der zweite Teil des mehrteiligen rohrförmigen Metallmantels mit einem lichten Querschnitt, der die Außenkontur des ihm zugewandten Endabschnitts des ersten Teils des mehrteiligen Metallmantels zumindest nach dem Verdichten im ersten Verfahrensabschnitt aufnehmen kann, auf diesen Endabschnitt des ersten Teils des mehrteiligen rohrförmigen Metallmantels aufgeschoben wird und dort befestigt wird. Auf diese Weise wird besonders effektiv eine etwaige Lücke zwischen dem ersten und dem zweiten Teil des mehrteiligen rohrförmigen Metallmantels vermieden. Zudem erleichtert ein größerer lichter Querschnitt das Befüllen mit elektrisch isolierendem Material insbesondere in dem Bereich mit diesem Querschnitt.

Bei der zuletzt beschriebenen Weiterbildung ist besonders zweckmäßig, wenn der zweite Teil des mehrteiligen rohrförmigen Metallmantels beim Verdichten im zweiten Verfahrensabschnitt durch Verpressen mit dem ersten Teil des mehrteiligen rohrförmigen Metallmantels verbunden wird.

Erfindungsgemäß ist eine zweite Verdichtung vorgesehen, die, so ausgeführt wird, dass durch den entstehenden axialen Pressdruck ein nahezu homogener Übergangsbereich zwischen dem elektrisch isolierenden Material in Bereichen, die der ersten Verdichtung unterworfen wurden und in Bereichen, die der zweiten Verdichtung unterworfen wurden entsteht.

Für Anwendungen, bei denen es wichtig ist, dass die elektrische Heizvorrichtung über ihre gesamte Länge hinweg eine konstante Außenkontur aufweist, kann der Querschnitt des zweiten Teils des mehrteiligen rohrförmigen Metallmantels beim Verdichten im zweiten Verfahrensabschnitt an den Querschnitt des ersten Teils des mehrteiligen rohrförmigen Metallmantels angepasst werden.

Besonders effektiv kann ein unbeheizter Anschlussbereich gestaltet werden, wenn im zweiten Verfahrensabschnitt vor dem Einbringen des elektrisch isolierenden Materials ein Teil des elektrischen Heizelements mit daran angeordnetem Anschlussdraht und/oder daran angeordneter Anschlusshülse von der einen Seite in den zweiten Teil des mehrteiligen rohrförmigen Metallmantels eingeführt wird und ein Anschlussbolzen mit einer Öffnung zum Aufnehmen dieses Teils des elektrischen Heizelements mit daran angeordnetem Anschlussdraht von der gegenüberliegenden Seite in den zweiten Teil des mehrteiligen rohrförmigen Metallmantels eingeführt und mit der Öffnung auf diese Teil des elektrischen Heizelements aufgeschoben wird.

Darüber hinaus kann mit dem Verfahren in vielen Fällen, in denen bislang eine Hochtemperaturbehandlung notwendig war, die insbesondere die Verwendung von Anschlussdrähten und/oder Anschlussbolzen aus Kupfer verhindert hat, dieser Werkstoff verwendbar werden, wenn mindestens ein Verfahrensschritt, bei dem das Zwischenprodukt, an dem dieser Verfahrensschritt vorgenommen wird einer thermischen Belastung ausgesetzt wird durchgeführt wird und wenn mindestens der Verfahrensschritt, bei dem die höchste thermische Belastung erfolgt, vor dem Beginn der zweiten Verfahrensabschnitt ausgeführt wird.

Das elektrisch isolierende Material, das in den zweiten Teil des mehrteiligen rohrförmigen Metallmantels eingebracht wird, kann auch also Formteil eingebracht werden. Insbesondere dort kann es auch zweckmäßig sein, das elektrisch isolierende Material zu imprägnieren.

Es ist aber auch möglich, den zweiten Teil des mehrteiligen rohrförmigen Metallmantels dadurch zu erhalten, dass Stangenmaterial einer Durchführung, die einen elektrisch von einem Außenrohr aus Metall isolierten Innenleiter aufweist, in einer gewünschten Länge bereitgestellt wird. Dies ermöglicht es, auf einfache und kostengünstige Weise die Länge der unbeheizten Abschnitte, die jeweils benötigt werden, frei an die jeweilige Anwendung anzupassen und kann zu einer besonders kostengünstigen, vollautomatisierten Herstellung dieser unbeheizten Abschnitte beitragen.

Insbesondere ein Innenleiter dieser Durchführung, aber auch ein anderer Innenleiter eines anders ausgeführten zweiten Teils kann auf der dem ersten Teil des rohrförmigen Metallmantels zugewandten Seite spanend bearbeitet, mit einer Ringnut versehen oder angebohrt werden, um den elektrischen Kontakt zum Innenleiter des ersten Teils des rohrförmigen Metallmantels, also dem elektrischen Heizelement, direkt oder über dessen Anschlussdrähte, bereitzustellen, die dann z.B. in die Bohrung eingeführt und -beispielsweise durch eine Sechskantpressung- presskontaktiert werden können. Es können aber auch Gewinde in eine solche Bohrung und einen Anschlussdraht oder Anschlussbolzen des ersten Teils des rohrförmigen Metallmantels eingebracht werden.

Um den Kontakt zu einer elektrischen Versorgungsleitung herzustellen, kann auf der von dem ersten Teil des rohrförmigen Metallmantels abgewandten Seite des zweiten Teils der rohrförmigen Metallmantels ein diesem Anschluss zugewandter Abschnitt gemeinsam mit der sich radial nach innen an diesen Abschnitt des zweiten Teils des rohrförmigen Metallmantels anschließenden Schicht elektrisch isolierenden Materials abgestochen werden.

Vorteilhafterweise erfolgt auch hier anschließend ein Reinigungsschritt, bei dem Isolierstoffrückstände beispielsweise durch Bürsten, Polieren und/oder Ultraschallbehandlung entfernt werden, um so die Qualität des elektrischen Kontakts zu verbessern.

Alternativ dazu kann aber auch ein vom rohrförmigen Metallmantel umgebener Innenleiter des zweiten Teils des rohrförmigen Metallmantels auf der dem ersten Teil des rohrförmigen Metallmantels zugewandten Seite angebohrt werden, um einen elektrischen Kontakt für den Anschluss der Versorgungsleitung in die Bohrung einzuführen und -beispielsweise durch eine Sechskantpressung- presskontaktiert werden können.

Die Verbindung zwischen dem ersten Teil des rohrförmigen Metallmantels und dem zweiten Teil des rohrförmigen Metallmantels kann durch Verschweißen oder Verlöten auf Stoß hergestellt werden.

Vorteilhafter ist es aber, einerseits weil dadurch eine Beeinflussung des Schweiß- oder Lötprozesses durch Isoliermaterial, insbesondere MgO, vermieden wird, andererseits aber auch wenn das Eindringen von Feuchtigkeit möglichst effektiv verhindert werden soll, wenn beim Herstellen dieser Verbindung ein Ring auf den Übergangsbereich zwischen dem ersten Teil und dem zweiten Teil des rohrförmigen Metallmantels aufgeschoben und dieser dann beidseitig verschweißt oder verlötet wird.

Eine weitere Variante zur Herstellung dieser Verbindung sieht vor, dass die Endabschnitte des ersten Teils des rohrförmigen Metallmantels und des zweiten Teils des rohrförmigen Metallmantels jeweils spanabhebend so bearbeitet sind, dass sie einander passgenau übergreifen und dann miteinander verschweißt oder verlötet sind. Wenn dabei der von außen geschwächte Endabschnitt des ersten oder zweiten Teils des rohrförmigen Metallmantels länger ist als der diesen übergreifende Endabschnitt des zweiten oder ersten Teils des rohrförmigen Metallmantels, kann zudem erreicht werden, dass eine Schweiß- oder Lotnaht, die über den Außendurchmesser des rohrförmigen Metallmantels hinausragt, vermieden wird.

Die erfindungsgemäße elektrische Heizvorrichtung ist insbesondere nach einem Verfahren gemäß eines der Ansprüche 1 bis 8 herstellbar, muss aber nicht zwingend nach einem solchen Verfahren hergestellt sein.

Sie umfasst insbesondere ein elektrisches Heizelement, das im Inneren eines mehrteiligen rohrförmigen Metallmantels, der einen ersten Teil und einen zweiten Teil aufweist, in einem elektrisch isolierendes Material elektrisch isoliert, insbesondere eingebettet, angeordnet ist. Dabei weist die elektrische Heizvorrichtung innerhalb mehrteiligen des rohrförmigen Metallmantels
- an mindestens einem Ende einen unbeheizten Bereich auf, in dem bei Betrieb der elektrischen Heizvorrichtung der elektrische Strom zumindest auch durch mindestens einen Anschlussdraht und/oder mindestens eine Anschlusshülse und/oder mindestens einen Anschlussbolzen fließt, wobei der mindestens eine Anschlussdraht und/oder die mindestens eine Anschlusshülse und/oder der mindestens eine Anschlussbolzen in elektrischem Kontakt mit dem elektrischen Heizelement steht, und
- einen beheizten Bereich auf, in dem bei Betrieb der elektrischen Heizvorrichtung der elektrische Strom lediglich durch einen in dem beheizten Bereich verlaufenden Abschnitt des elektrischen Heizelements fließt, wobei der beheizte Bereich im ersten Teil des mehrteiligen rohrförmigen Metallmantels angeordnet ist und der unbeheizte Bereich im zweiten Teil des mehrteiligen rohrförmigen Metallmantels angeordnet ist.

Durch das Aufteilen des rohrförmigen Metallmantels in mehrere Teile können die Verdichtungsprozesse für die einzelnen Teile der elektrischen Heizvorrichtung jeweils optimiert durchgeführt werden. Gleichzeitig wird durch diese Maßnahme das jeweilige Befüllen mit dem elektrisch isolierenden Material deutlich vereinfacht.

Vorzugsweise wird ein Teil des unbeheizten Bereichs durch einen unbeheizten Übergangsbereich gebildet, in dem bei Betrieb der elektrischen Heizvorrichtung der elektrische Strom gleichzeitig sowohl durch den mindestens einen Anschlussdraht und/oder Anschlussbolzen als auch durch einen in dem unbeheizten Übergangsbereich verlaufenden Abschnitt des elektrischen Heizelements fließt, der in elektrischem Kontakt mit dem Anschlussdraht und/oder Anschlussbolzen steht.

Gemäß einer bevorzugten Weiterbildung steht ein Anschlussdraht in einer elektrisch leitenden Verbindung mit einem Endabschnitt des elektrischen Heizelements, der insbesondere in einen gewendelten Endabschnitt des elektrischen Heizelements eingeführt sein kann.

Alternativ oder zusätzlich kann eine Metallhülse als Anschlusshülse in einer elektrisch leitenden Verbindung mit einem Endabschnitt des elektrischen Heizelements stehen und insbesondere durch Aufschieben, Auflöten oder Aufschweißen der Anschlusshülse auf einen gewendelten Endabschnitt des elektrischen Heizelements (12,12', 12") aufgebracht sein.

In beiden beschriebenen Fällen ist möglicherweise ein (typischerweise kleiner) Teil des Übergangsbereichs auch innerhalb des ersten Teils des mehrteiligen rohrförmigen Metallmantels vorhanden, was sich als vorteilhaft für die Prozesssicherheit, insbesondere im Hinblick auf die elektrische Kontaktierung des elektrischen Heizelements, erwiesen hat. Der Übergangsbereich muss sich aber zwingend in den zweiten Teil des mehrteiligen rohrförmigen Metallmantels hinein erstrecken.

Das Befüllen mit dem elektrisch isolierenden Material kann dadurch vereinfacht werden, dass das elektrische Heizelement derart gewendelt ist, dass ein Endabschnitt des elektrischen Heizelements einen kleineren Wendeldurchmesser aufweist als ein Abschnitt des elektrischen Heizelements, der bei der fertigen elektrischen Heizvorrichtung im beheizten Bereich liegt.

Besonders stark ist dieser Effekt, wenn dabei das elektrische Heizelement so gewendelt wird, dass der Endabschnitt des elektrischen Heizelements, der einen kleineren Wendeldurchmesser aufweist als der Abschnitt des elektrischen Heizelements, der bei der fertigen elektrischen Heizvorrichtung im beheizten Bereich liegt, eine Wendelachse aufweist, die relativ zur Wendelachse des Abschnitt des elektrischen Heizelements, der bei der fertigen elektrischen Heizvorrichtung im beheizten Bereich liegt, versetzt verläuft.

Der Dichtigkeit des mehrteiligen rohrförmigen Metallmantels ist es zuträglich, wenn der zweite Teil des mehrteiligen rohrförmigen Metallmantels mit einem lichten Querschnitt, der die Außenkontur des ihm zugewandten Endabschnitts des ersten Teils des mehrteiligen Metallmantels zumindest nach dem Verdichten im ersten Verfahrensabschnitt aufnehmen kann, auf diesen Endabschnitt des ersten Teils des mehrteiligen rohrförmigen Metallmantels aufgeschoben und dort befestigt ist.

Dabei kann der Querschnitt des zweiten Teils des mehrteiligen rohrförmigen Metallmantels durch Verdichten im zweiten Verfahrensabschnitt an den Querschnitt des ersten Teils des mehrteiligen rohrförmigen Metallmantels angepasst sein.

Eine besonders effektive Gestaltung des unbeheizten Bereichs sieht vor, dass ein Teil des elektrischen Heizelements mit daran angeordnetem Anschlussdraht und/oder daran angeordneter Anschlusshülse von der einen Seite in den zweiten Teil des mehrteiligen rohrförmigen Metallmantels eingeführt ist und ein Anschlussbolzen mit einer Öffnung zum Aufnehmen dieses Teils des elektrischen Heizelements mit an dem Teil des elektrischen Heizelements angeordnetem Anschlussdraht und/oder daran angeordneter Anschlusshülse von der gegenüberliegenden Seite in den zweiten Teil des mehrteiligen rohrförmigen Metallmantels eingeführt und mit der Öffnung auf diese Teil des elektrischen Heizelements aufgeschoben ist.

Besonders bevorzugt ist es, wenn der zweite Teil des mehrteiligen rohrförmigen Metallmantels aus Stangenmaterial einer Durchführung, die einen elektrisch von einem Außenrohr aus Metall isolierten Innenleiter aufweist, gebildet ist. Dies ermöglicht es, auf einfache und kostengünstige Weise die Länge der unbeheizten Abschnitte, die jeweils benötigt werden, frei an die jeweilige Anwendung anzupassen und kann zu einer besonders kostengünstigen, vollautomatisierten Herstellung dieser unbeheizten Abschnitte beitragen.

Insbesondere ein Innenleiter dieser Durchführung, aber auch ein anderer Innenleiter eines zweiten Teils kann auf der dem ersten Teil des rohrförmigen Metallmantels zugewandten Seite spanend bearbeitet, mit einer Ringnut versehen oder angebohrt sein, um den elektrischen Kontakt zum Innenleiter des ersten Teils des rohrförmigen Metallmantels, also dem elektrischen Heizelement, direkt oder über dessen Anschlussdrähte, bereitzustellen, die dann z.B. in die Bohrung eingeführt und - beispielsweise durch eine Sechskantpressung- presskontaktiert sind. Es können aber auch Gewinde in eine solche Bohrung und einen Anschlussdraht oder Anschlussbolzen des ersten Teils des rohrförmigen Metallmantels eingebracht sein.

Um den Kontakt zu einer elektrischen Versorgungsleitung herzustellen, kann auf der von dem ersten Teil des rohrförmigen Metallmantels abgewandten Seite des zweiten Teils der rohrförmigen Metallmantels ein diesem Anschluss zugewandter Abschnitt gemeinsam mit der sich radial nach innen an diesen Abschnitt des zweiten Teils des rohrförmigen Metallmantels anschließenden Schicht elektrisch isolierenden Materials abgestochen sein.

Alternativ dazu kann aber auch ein vom rohrförmigen Metallmantel umgebener Innenleiter des zweiten Teils des rohrförmigen Metallmantels auf der dem ersten Teil des rohrförmigen Metallmantels zugewandten Seite angebohrt und mit einem in die Bohrung eingeführten und verpressten elektrischen Kontakt für den Anschluss der Versorgungsleitung versehen sein.

Die Verbindung zwischen dem ersten Teil des rohrförmigen Metallmantels und dem zweiten Teil des rohrförmigen Metallmantels kann durch Verschweißen oder Verlöten auf Stoß hergestellt werden.

Vorteilhafter ist es aber, einerseits weil dadurch eine Beeinflussung des Schweiß- oder Lötprozesses durch Isoliermaterial, insbesondere MgO, vermieden wird, andererseits aber auch wenn das Eindringen von Feuchtigkeit möglichst effektiv verhindert werden soll, wenn ein Ring auf den Übergangsbereich zwischen dem ersten Teil und dem zweiten Teil des rohrförmigen Metallmantels aufgeschoben und beidseitig verschweißt oder verlötet ist.

Eine weitere Variante zur Herstellung dieser Verbindung sieht vor, dass die Endabschnitte des ersten Teils des rohrförmigen Metallmantels und des zweiten Teils des rohrförmigen Metallmantels jeweils spanabhebend so bearbeitet sind, dass sie einander passgenau übergreifen und dann miteinander verschweißt oder verlötet sind. Wenn dabei der von außen geschwächte Endabschnitt des ersten oder zweiten Teils des rohrförmigen Metallmantels länger ist als der diesen übergreifende Endabschnitt des zweiten oder ersten Teils des rohrförmigen Metallmantels, kann zudem erreicht werden, dass eine Schweiß- oder Lotnaht, die über den Außendurchmesser des rohrförmigen Metallmantels hinausragt, vermieden wird.

Die Erfindung wird nachfolgend anhand von Figuren, welche Ausführungsbeispiele darstellen, näher erläutert. Es zeigt:
- Fig. 1a:: eine Ansicht einer Hälfte eines Ausführungsbeispiels einer elektrischen Heizvorrichtung,
- Fig. 1b:: einen Längsschnitt durch die Darstellung der Figur 1a,
- Fig. 1c:: eine erste Detailvergrößerung aus Figur 1b,
- Fig. 1d:: eine zweite Detailvergrößerung aus Figur 1b,
- Fig. 2:: einen Abschnitt eines ersten Zwischenstadiums bei der Durchführung eines ersten Verfahrens zur Herstellung einer elektrischen Heizvorrichtung,
- Fig. 3:: einen Abschnitt eines zweiten Zwischenstadiums bei der Durchführung des ersten Verfahrens zur Herstellung einer elektrischen Heizvorrichtung,
- Fig. 4:: einen Abschnitt eines dritten Zwischenstadiums bei der Durchführung des ersten Verfahrens zur Herstellung einer elektrischen Heizvorrichtung,
- Fig. 5:: einen Abschnitt eines vierten Zwischenstadiums bei der Durchführung des ersten Verfahrens zur Herstellung einer elektrischen Heizvorrichtung, das das nach dem ersten Verfahrensabschnitt erhaltene Zwischenprodukt zeigt,
- Fig. 6:: einen Abschnitt eines fünften Zwischenstadiums bei der Durchführung des ersten Verfahrens zur Herstellung einer elektrischen Heizvorrichtung,
- Fig. 7a:: eine erste Gestaltung eines Endabschnitts des elektrischen Heizelements,
- Fig. 7b:: eine zweite Gestaltung eines Endabschnitts des elektrischen Heizelements,
- Fig. 7c:: eine dritte Gestaltung eines Endabschnitts des elektrischen Heizelements,
- Fig. 8a:: eine erste Gestaltung eines unbeheizten Übergangsbereichs,
- Fig. 8b:: eine zweite Gestaltung eines unbeheizten Übergangsbereichs,
- Fig. 8c:: eine dritte Gestaltung eines unbeheizten Übergangsbereichs.
- Fig. 9a:: eine Ansicht eines Abschnitts eines zweiten Ausführungsbeispiels einer elektrischen Heizvorrichtung vor dem Zusammenfügen des ersten und des zweiten Teils des rohrförmigen Metallmantels,
- Fig. 9b:: einen Längsschnitt durch die Darstellung der Figur 9a,
- Fig. 9c:: eine Ansicht des Längsschnitts aus Figur 9b nach dem Zusammenfügen des ersten und des zweiten Teils des rohrförmigen Metallmantels,
- Fig. 9d:: eine Ansicht des Längsschnitts aus Figur 9c nach einem lokalen Verpressen,
- Fig. 9e:: eine Ausschnittsvergrößerung aus Figur 9c,
- Fig. 9f:: eine Ausschnittsvergrößerung aus Figur 9d,
- Fig. 10a:: eine erste Variante des Ausführungsbeispiels aus Figur 9a-f vor dem Zusammenfügen des ersten und des zweiten Teils des rohrförmigen Metallmantels,
- Fig. 10b:: die erste Variante des Ausführungsbeispiels gemäß Figur 10a nach dem Zusammenfügen des ersten und des zweiten Teils des rohrförmigen Metallmantels,
- Fig. 11:: eine zweite Variante des Ausführungsbeispiels aus Figur 9a-f nach dem Zusammenfügen des ersten und des zweiten Teils des rohrförmigen Metallmantels,
- Fig. 12:: eine dritte Variante des Ausführungsbeispiels aus Figur 9a-f nach dem Zusammenfügen des ersten und des zweiten Teils des rohrförmigen Metallmantels,
- Fig. 13a:: einen Längsschnitt durch einen Abschnitt eines dritten Ausführungsbeispiels einer elektrischen Heizvorrichtung vor dem Zusammenfügen des ersten und des zweiten Teils des rohrförmigen Metallmantels,
- Fig.13b:: eine Ansicht des Längsschnitts aus Figur 13a nach dem Zusammenfügen des ersten und des zweiten Teils des rohrförmigen Metallmantels,
- Fig.13c:: eine Ansicht des Längsschnitts aus Figur 13b nach einem lokalen Verpressen,
- Fig. 14:: einen Abschnitt eines ersten Zwischenstadiums bei der Durchführung eines zweiten Verfahrens zur Herstellung einer elektrischen Heizvorrichtung,
- Fig. 15a:: einen Abschnitt eines zweiten Zwischenstadiums bei der Durchführung des zweiten Verfahrens zur Herstellung einer elektrischen Heizvorrichtung in einer ersten Variante,
- Fig. 15b:: den Abschnitt aus Fig. 15a in einer zweiten Variante,
- Fig. 16:: einen Abschnitt eines dritten Zwischenstadiums bei der Durchführung des zweiten Verfahrens zur Herstellung einer elektrischen Heizvorrichtung in der ersten Variante,
- Fig. 17a:: einen Abschnitt eines vierten Zwischenstadiums bei der Durchführung des zweiten Verfahrens zur Herstellung einer elektrischen Heizvorrichtung in der ersten Variante,
- Fig. 17b:: den Abschnitt aus Fig. 17a in der zweiten Variante,
- Fig. 18:: einen Abschnitt eines ersten Zwischenstadiums bei der Durchführung eines dritten Verfahrens zur Herstellung einer elektrischen Heizvorrichtung,
- Fig. 19:: einen Abschnitt eines zweiten Zwischenstadiums bei der Durchführung des dritten Verfahrens zur Herstellung einer elektrischen Heizvorrichtung,
- Fig. 20:: einen Abschnitt eines dritten Zwischenstadiums bei der Durchführung des dritten Verfahrens zur Herstellung einer elektrischen Heizvorrichtung, und
- Fig. 21:: einen Abschnitt eines vierten Zwischenstadiums bei der Durchführung des dritten Verfahrens zur Herstellung einer elektrischen Heizvorrichtung.

Figur 1a zeigt eine Hälfte eines Ausführungsbeispiels einer elektrischen Heizvorrichtung 10, deren zweite Hälfte symmetrisch zur ersten Hälfte sein kann und Figur 1b einen Längsschnitt dieser Hälfte, der allerdings leicht von der Mittelebene versetzt ist. Die elektrische Heizvorrichtung 10 weist einen mehrteiligen rohrförmigen Metallmantel 11 mit einem ersten Teil 11.1 des mehrteiligen rohrförmigen Metallmantels 11 und einem zweiten Teil 11.2 des mehrteiligen rohrförmigen Metallmantels 11 auf, der einen größeren lichten Querschnitt als der erste Teil 11.1 des mehrteiligen rohrförmigen Metallmantels hat, diesen abschnittsweise übergreift und mit ihm verbunden ist, wie insbesondere die Detaildarstellung der Figur 1d verdeutlicht.

Im Inneren des ersten Teils 11.1 des mehrteiligen rohrförmigen Metallmantels 11 befindet sich der beheizte Bereich B, der durch den Abschnitt eines elektrischen Heizelements 12 gebildet wird, in dem nur dieses im Betrieb vom elektrischen Strom durchflossen wird. Ein hier transparent dargestelltes elektrisch isolierendes Material 16 stellt dabei die elektrische Isolation zum mehrteiligen rohrförmigen Metallmantel 11 sicher.

Im Inneren des zweiten Teils 11.2 des mehrteiligen rohrförmigen Metallmantels 11 ist endseitig ein unbeheizter Bereich U vorhanden, der einen unbeheizten Übergangsbereich Ü1 umfasst. Der unbeheizte Übergangsbereich Ü1 wird dabei von einem Abschnitt 12.1 des elektrischen Heizelements 12 gebildet, der enger gewendelt ist als das elektrische Heizelement 12 im beheizten Bereich, in den ein Anschlussdraht 13 eingeschoben ist und auf den eine Anschlusshülse 14 aufgeschoben ist, die ihrerseits in eine Öffnung 15.1 eines Anschlussbolzens 15 aufgenommen ist, dessen massiver Endabschnitt im unbeheizten Bereich U liegt. Dieser Aufbau ist z.B. der Zusammenschau der Figuren 1a und 1c gut zu entnehmen. Wie man den Figuren 8a bis 8c entnimmt, kann aber nicht nur die oben beschriebene, in Figur 8c dargestellte Konfiguration mit Anschlussdraht und Anschlusshülse verwendet werden, sondern es kann auch optional der Anschlussdraht 13, wie in Figur 8b gezeigt, oder die Anschlusshülse 14, wie in Figur 8a gezeigt, weggelassen werden. Dementsprechend fließt in dem unbeheizten Bereich U bei Betrieb der elektrischen Heizvorrichtung 10 der elektrische Strom zumindest auch durch mindestens einen Anschlussdraht 13, eine Anschlusshülse 14 und/oder einen Anschlussbolzen 15, der in elektrischem Kontakt mit dem elektrischen Heizelement 12 steht, und der unbeheizte Bereich U weist auch einen unbeheizten Übergangsbereich Ü1, in dem bei Betrieb der elektrischen Heizvorrichtung 10 der elektrische Strom gleichzeitig sowohl durch den mindestens einen Anschlussdraht 13, die mindestens eine Anschlusshülse 14 und/oder den mindestens einen Anschlussbolzen 15 als auch durch einen in dem unbeheizten Übergangsbereich Ü1 verlaufenden Abschnitt 12.1 des elektrischen Heizelements 12, der in elektrischem Kontakt mit dem Anschlussdraht 13 und/oder Anschlussbolzen steht und einen kleineren Wendeldurchmesser hat, auf. Der unbeheizte Übergangsbereich erstreckt sich bis in den ersten Teil 11.1 des mehrteiligen rohrförmigen Metallmantels 11 hinein.

Auch im Inneren des zweiten Teils 11.2 des mehrteiligen rohrförmigen Metallmantels 11 ist ein transparent dargestelltes elektrisch isolierendes Material 17 angeordnet, das die Isolation zum mehrteiligen rohrförmigen Metallmantel 11 sicherstellt. Ein Stopfen 18 verschließt stirnseitig den zweiten Teil 11.2 des mehrteiligen rohrförmigen Metallmantels 11. Der erste Teil 11.1 des mehrteiligen rohrförmigen Metallmantels 11 mit den darin angeordneten Komponenten der elektrischen Heizvorrichtung 10 und der zweite Teil 11.2 des mehrteiligen rohrförmigen Metallmantels 11 mit den darin angeordneten Komponenten der elektrischen Heizvorrichtung 11 sind in diesem Beispiel jeweils verdichtet, aber auf unterschiedliche Weise, insbesondere unterschiedlich stark, bevorzugt mit einer schwächeren Verdichtung des zweiten Teils 11.2 des mehrteiligen rohrförmigen Metallmantels 11. Der Erfindung unterfallen aber auch Ausführungsformen, bei denen der zweite Teil 11.2 des mehrteiligen rohrförmigen Metallmantels 11 mit den darin angeordneten Komponenten nicht mehr verdichtet wird.

Ein Verfahren zur Herstellung einer solchen elektrischen Heizvorrichtung wird nun beschrieben, wobei einzelne Zwischenstadien in den Figuren 2 bis 6 dargestellt sind.

Zunächst wird, wie in Figur 2 gezeigt ist, ein gewendeltes elektrisches Heizelement 12 bereitgestellt, das in diesem Ausführungsbeispiel einen mit einem kleineren Wendeldurchmesser gewendelten Endabschnitt 12.1 aufweist, in den endseitig ein Anschlussdraht 13, z.B. aus Cu oder Ni, eingeschoben ist und das in der Figur 7a noch einmal im Querschnitt gezeigt ist.

Andere Varianten von elektrischen Heizelementen 12' bzw. 12" kann man den Figuren 7b und 7c entnehmen, die insbesondere veranschaulichen, dass das elektrische Heizelement 12' sich nicht zwingend endseitig verjüngen muss oder dass das elektrische Heizelement 12" einen endseitigen Abschnitt 12.1" aufweist, der einen geringeren Wendeldurchmesser aufweist und um eine andere Wendelachse W2 gewendelt ist als die Wendelachse W1, um die die Wendeln mit größerem Wendeldurchmesser gewendelt sind, die bei der fertigen elektrischen Heizvorrichtung im beheizten Bereich b liegen; genauer gesagt um eine zur Wendelachse W1 parallel versetzte Wendelachse W2.

Ausgehend von dem in Figur 2 gezeigten Zwischenstadium wird nun eine dünnwandige, elektrisch leitende Anschlusshülse 14 auf den endseitigen Abschnitt 12.1 des elektrischen Heizelements 12 aufgeschoben, was zum in Figur 3 gezeigten Zwischenstadium führt.

Das so vorbereitete elektrische Heizelement 12 mit Anschlussdraht 13 und Anschlusshülse 14 wird nun in den ersten Teil 11.1 des mehrteiligen rohrförmigen Metallmantels 11 eingeschoben. Elektrisch isolierendes Material 16 in wird in Form eines Pulvers oder Granulats eingestreut und die Anordnung Verdichtet, was zum Zwischenstadium gemäß Figur 4 führt, das bereits einen "fertigen" elektrischen Rohrheizkörper konventioneller Bauart darstellt, bei dem -anders als bei bekannten Rohrheizkörpern- die stirnseitig aus dem rohrförmigen Metallmantel herausragende Anschlüsse der elektrischen Heizvorrichtung durch einen Abschnitt des elektrischen Heizelements mit daran angeordnetem Anschlussdraht und/oder daran angeordneter Anschlusshülse gebildet sind, und somit bei der vollständig fertiggestellten erfindungsgemäßen elektrischen Heizvorrichtung den unbeheizten Übergangsabschnitt bilden.

Als nächstes wird ein endseitiger Teil des ersten Teils 11.1 des mehrteiligen rohrförmigen Metallmantels 11 gemeinsam mit dem elektrisch isolierenden Material 16 abgestochen. Der Grund dafür liegt insbesondere darin, dass beim Verdichtungsprozess des ersten Teils 11.1 des mehrteiligen rohrförmigen Metallmantels 11 mit höheren Drücken gearbeitet werden kann, was zu einer wünschenswerten innigen Presskontaktierung des verpressten Abschnitts 12.1 des elektrischen Heizelements 12 mit dem Anschlussdraht 13 und der Anschlusshülse 14 führt. Dementsprechend kann es sinnvoll sein diese Verpressung zunächst in einem längeren Abschnitt vorzunehmen, sofern trotzdem noch eine hinreichend gute Befüllbarkeit mit dem elektrisch isolierenden Material 16 gegeben ist. Dies ist auch der Grund, warum nicht einfach der gesamte Abschnitt 12.1 des elektrischen Heizelements 12 zunächst mit eingebettet und verpresst wird; in diesem Fall würde die Verbesserung der Befüllbarkeit mit dem elektrisch isolierenden Material 16 weitgehend wieder zunichte gemacht.

Um von dem Zwischenstadium der Figur 5 zum Zwischenstadium der Figur 6 zu gelangen, wird der Anschlussbolzen 15 mit seiner Öffnung 15.1 auf die Anordnung aus Abschnitt 12.1 des elektrischen Heizelements 12 mit eingeschobenem Anschlussdraht 13 und aufgeschobener Anschlusshülse 14 aufgeschoben.

Die in Figuren 1a bis 1d gezeigte fertige elektrische Heizvorrichtung 1 erhält man aus dem Zwischenstadium gemäß Figur 6 dadurch, dass der zweite Teil 11.2 des mehrteiligen rohrförmigen Metallmantels 11 aufgeschoben wird, bis er mit dem ersten Teil 11.1 des mehrteiligen Metallmantels 11 überlappt und an diesem befestigt wird und dieser Teil dann mit elektrisch isolierendem Material 17 gefüllt, mit dem Stopfen 18 verschlossen und bevorzugt angemessen verdichtet wird.

Die Figuren 9a bis 9f zeigen unterschiedliche Ansichten eines Abschnitts eines zweiten Ausführungsbeispiels einer elektrischen Heizvorrichtung 100 mit mehrteiligem rohrförmigen Metallmantel 101. Der nicht dargestellte Abschnitt ist im Wesentlichen identisch aufgebaut.

Dabei zeigen die Figuren 9a und 9b die elektrische Heizvorrichtung 100 in einem ersten Zwischenstadium ihrer Herstellung vor dem Zusammenfügen des ersten Teils 111 des rohrförmigen Metallmantels 101 und des zweiten Teils 121 des rohrförmigen Metallmantels 101.

Der erste Teil 111 des rohrförmigen Metallmantels 101 ist hier Bestandteil einer in bekannter Weise hergestellten elektrischen Heizvorrichtung 110, in dessen Innenraum ein elektrisches Heizelement 112 in Gestalt eines gewendelten Widerstandsdrahts angeordnet ist, das über elektrisch isolierendes Material 116 von dem ersten Teil 111 des rohrförmigen Metallmantels 101 isoliert ist. Zum Anschluss des elektrischen Heizelements 112 ist ein Anschlussdraht 113, der aus dem elektrischen Heizelement 112 stirnseitig herausragt, in die endständigen Wendeln des elektrischen Heizelements 112 eingeschoben und in diesem Beispiel an dem Schweißpunkt 114 mit ihm verbunden. Der eingeschobene Abschnitt des Anschlussdrahts 113 definiert so einen unbeheizten Übergangsbereich Ü1, und der Abschnitt des Anschlussdrahts 113, der innerhalb des ersten Teils 111 des rohrförmigen Metallmantels 101 verläuft, bildet einen ersten Teil U1 des unbeheizten Bereichs U der elektrischen Heizvorrichtung 100.

Der zweite Teil 121 des rohrförmigen Metallmantels 101 ist Bestandteil des zweiten Teils U2 des unbeheizten Bereichs U der elektrischen Heizvorrichtung 100. Der zweite Teil U2 des unbeheizten Bereichs U ist in diesem Beispiel aus einem Abschnitt einer Durchführung 120 hergestellt, deren äußerer Metallmantel als zweite Teil 121 des rohrförmigen Metallmantels 101 der elektrischen Heizvorrichtung 100 dient, wobei in dessen Innenraum ein Innenleiter 122 angeordnet ist, der durch ein elektrisch isolierendes Material 125 vom äußeren Metallmantel der Durchführung 120 elektrisch isoliert ist. Der Innenleiter kann vorzugsweise aus Nickel oder Kupfer gefertigt sein. Angemerkt sei, dass unter einer solche Durchführung auch mineralisoliertes Kabel verstanden werden können.

Die Durchführung 120, die in diesem Beispiel aus einem Stangen- oder Endlosmaterial gefertigt ist, wurde dazu auf der Länge von diesem Stangen- oder Endlosmaterial abgetrennt, die der Summe aus der gewünschten Länge des zweiten Teils U2 des unbeheizten Bereichs und der gewünschten Länge A eines Anschlusses der elektrischen Heizvorrichtung 100 entspricht. Ferner wurden in die dem ersten Teil 111 des rohrförmigen Metallmantels 101 zugewandte Stirnseite des Innenleiters 122 eine Bohrung 123 zur Aufnahme des die Stirnseite des ersten Teils 111 des rohrförmigen Metallmantels überragenden Abschnitts des Anschlussdrahts 113 eingebracht und auf der gegenüberliegenden Seite zur Bildung des Anschlusses der Länge A auf dieser Länge der äußere Metallmantel der Durchführung 120 und das elektrisch isolierende Material 125 abgestochen und vorzugsweise die Oberfläche des Innenleiters 122 gereinigt, z.B. durch Bürsten, Polieren oder Ultraschall. Dabei spielt die Reihenfolge, in der diese Schritte ausgeführt werden, keine Rolle.

Figur 9c zeigt eine Ansicht des Längsschnitts aus Figur 9b nach dem Zusammenfügen des ersten Teils 111 und des zweiten Teils 121 des rohrförmigen Metallmantels 101. Dabei wurden der erste Teil 111 und der zweite Teil 121 des rohrförmigen Metallmantels 101 stirnseitig aneinander positioniert und an der Verbindungsstelle 131 verschweißt oder verlötet.

Vorzugsweise wird an der elektrischen Heizvorrichtung 100, wie sie in Figur 9c gezeigt ist, ein weiterer Bearbeitungsschritt vorgenommen, dessen Ergebnis in Figur 9d und Figur 9f deutlich wird: eine weitere Verdichtung, die auch als lokales Verpressen oder Nachverdichten bezeichnet werden kann, im Bereich der zweiten Teils 121 des rohrförmigen Metallmantels, vorzugsweise in dem Bereich, in dem sich die Bohrung 123 mit darin angeordnetem Abschnitt des Anschlussdrahts 113 befindet, aber beabstandet von der Verbindungsstelle 131. Dieser Bearbeitungsschritt kann konkret beispielsweise als eine Sechskantverdichtung, insbesondere durch Hämmern, ausgeführt werden und bringt zwei Vorteile mit sich:
Der erste Vorteil besteht darin, dass der elektrische Kontakt zwischen dem Anschlussdraht 113 und dem Innenleiter 122 durch eine Presskontaktierung verbessert wird.

Der zweite Vorteil, der insbesondere beim Vergleich der Ausschnittsvergrößerungen der Figuren 9e und 9f miteinander deutlich wird, besteht darin, dass durch den entstehenden axialen Pressdruck ein nahezu homogener Übergangsbereich zwischen dem elektrisch isolierenden Material 115 und dem elektrisch isolierenden Material 125 entsteht und insbesondere Hohlräume 132 und Ausbrechungen an den aneinandergefügten Stirnseiten gefüllt werden.

In einer ersten Variante der elektrischen Heizvorrichtung 100, die in den Figuren 10a und 10b gezeigt ist, ist der einzige Unterschied, dass der Anschlussdraht 113 ein Gewinde 113a und die Bohrung 123 ein eingeschnittenes Gegengewinde 123a aufweisen. Dementsprechend erfolgt eine Verbindung durch Einschrauben, ehe der erste Teil 111 des rohrförmigen Metallmantels 101 und der zweite Teil 121 des rohrförmigen Metallmantels 101 miteinander verschweißt oder verlötet werden. Der gesamte sonstige Aufbau ist identisch, weshalb auch identische Bezugszeichen verwendet werden.

In einer zweiten Variante der elektrischen Heizvorrichtung 100, die in der Figur 11 dargestellt ist, ist der einzige Unterschied zu der in Figur 9c gezeigten Darstellung, dass der Endbereich 111a des ersten Teils 111 des rohrförmigen Metallmantels 101 an dessen dem zweiten Teil 121 des rohrförmigen Metallmantels 101 zugewandter Seite durch materialabhebende Bearbeitung an seiner Außenseite geschwächt ist, während der Endbereich 121a des zweiten Teils 121 des rohrförmigen Metallmantels 101 an dessen dem ersten Teil 111 des rohrförmigen Metallmantels 101 zugewandter Seite durch materialabhebende Bearbeitung an seiner Innenseite geschwächt ist, so dass ein Abschnitt der Endbereiche 111a und 121a einander überlappen. Dies führt zu einem verbesserten Schutz gegen das Eindringen von Feuchtigkeit.

Ferner ist der Endbereich 111a länger als der Endbereich 121a ausgeführt, was dazu führt, dass die die Verbindung fixierende Schweiß- oder Lötnaht in einer Vertiefung angeordnet ist und den Durchmesser der elektrischen Heizvorrichtung nicht erhöht. Der gesamte sonstige Aufbau ist identisch, weshalb auch identische Bezugszeichen verwendet werden.

In einer dritten Variante der elektrischen Heizvorrichtung 100, die in der Figur 12 dargestellt ist, ist der einzige Unterschied zu der in Figur 9d gezeigten Darstellung, dass die Verbindung zwischen dem ersten Teil 111 des rohrförmigen Metallmantels 101 und dem zweiten Teil 121 des rohrförmigen Metallmantels 101 durch das Aufschieben eines Rings 133 und Verschweißen oder Verlöten des Rings 133 an seinem einen Rand mit dem zweiten Teil 121 des rohrförmigen Metallmantels 101 und an seinem anderen Rand an dem ersten Teil 121 des rohrförmigen Metallmantels 101. Auch dies führt zu einem verbesserten Schutz gegen das Eindringen von Feuchtigkeit.

Die Figuren 13a bis 13c zeigen jeweils einen Längsschnitt durch einen Abschnitt eines dritten Ausführungsbeispiels einer elektrischen Heizvorrichtung 200, wobei die Figur 13 a den Zustand vor dem Zusammenfügen des ersten und des zweiten Teils des rohrförmigen Metallmantels zeigt, die Figur 13b den Zustand nach dem Zusammenfügen des ersten und des zweiten Teils des rohrförmigen Metallmantels zeigt und Fig.13c nach einem weiteren lokalen Verdichtungsschritt, z.B. Hämmern in Sechskantform, ist.

Der erste Teil 211 des rohrförmigen Metallmantels 201 ist wie bei der elektrischen Heizvorrichtung 100 Bestandteil einer in bekannter Weise hergestellten elektrischen Heizvorrichtung 210, mit im Innenraum angeordnetem elektrischen Heizelement 212 in Gestalt eines gewendelten Widerstandsdrahts, das über elektrisch isolierendes Material 216 von dem ersten Teil 211 des rohrförmigen Metallmantels 201 isoliert ist. Zum Anschluss des elektrischen Heizelements 212 ist ein Anschlussdraht 213, der aus dem elektrischen Heizelement 212 stirnseitig herausragt, in die endständigen Wendeln des elektrischen Heizelements 212 eingeschoben und in diesem Beispiel an dem Schweißpunkt 214 mit ihm verbunden. Der eingeschobene Abschnitt des Anschlussdrahts 213 definiert so einen unbeheizten Übergangsbereich Ü1, und der Abschnitt des Anschlussdrahts 213, der innerhalb des ersten Teils 211 des rohrförmigen Metallmantels 201 verläuft, bildet einen ersten Teil U1 des unbeheizten Bereichs U der elektrischen Heizvorrichtung 200.

Der zweite Teil 221 des rohrförmigen Metallmantels 201 ist Bestandteil des zweiten Teils U2 des unbeheizten Bereichs U der elektrischen Heizvorrichtung 200. Der zweite Teil U2 des unbeheizten Bereichs U ist auch in diesem Beispiel aus einem Abschnitt einer Durchführung 220 hergestellt, deren äußerer Metallmantel als zweite Teil 221 des rohrförmigen Metallmantels 201 der elektrischen Heizvorrichtung 200 dient, wobei in dessen Innenraum ein Innenleiter 222 angeordnet ist, der durch ein elektrisch isolierendes Material 225 vom äußeren Metallmantel der Durchführung elektrisch isoliert ist. Der Innenleiter kann vorzugsweise aus Nickel oder Kupfer gefertigt sein.

Die Durchführung 220, die in diesem Beispiel ebenfalls aus einem Stangen- oder Endlosmaterial gefertigt ist, wurde hier aber ander als bei der elektrischen Heizvorrichtung 100 auf der Länge von diesem Stangen- oder Endlosmaterial abgetrennt, die der gewünschten Länge des zweiten Teils U2 des unbeheizten Bereichs entspricht. Ferner wurden bei der elektrischen Heizvorrichtung 200 in beide Stirnseiten des Innenleiters 222 Bohrungen 223,224 eingebracht, in die auf der einen Stirnseite der die Stirnseite des ersten Teils 211 des rohrförmigen Metallmantels 201 überragenden Abschnitts des Anschlussdrahts 213 eingebracht und auf der gegenüberliegenden Seite zur Bildung des Anschlusses 226 dient, der einfach in die Bohrung eingeführt und, wie in Figur 13c gezeigt ist, durch einen Press- oder Verdichtungsschritt presskontaktiert und fixiert wird. Dabei spielt die Reihenfolge, in der diese Schritte ausgeführt werden, keine Rolle.

Figur 13b zeigt eine Ansicht des Längsschnitts aus Figur 13a nach dem Zusammenfügen des ersten Teils 211 und des zweiten Teils 221 des rohrförmigen Metallmantels 201. Dabei wurden der erste Teil 211 und der zweite Teil 221 des rohrförmigen Metallmantels 201 stirnseitig aneinander positioniert und an der Verbindungsstelle 231 verschweißt oder verlötet.

Vorzugsweise wird an der elektrischen Heizvorrichtung 200, wie sie in Figur 13b gezeigt ist, ein weiterer Bearbeitungsschritt vorgenommen, dessen Ergebnis in Figur 13c deutlich wird: eine weitere Verdichtung, die auch als lokales Verpressen oder Nachverdichten bezeichnet werden kann, im Bereich der zweiten Teils 221 des rohrförmigen Metallmantels, vorzugsweise in dem Bereich, in dem sich die Bohrung 223 mit darin angeordnetem Abschnitt des Anschlussdrahts 213 befindet, aber beabstandet von der Verbindungsstelle 231. Dieser Bearbeitungsschritt kann konkret beispielsweise als eine Sechskantverdichtung, insbesondere durch Hämmern, ausgeführt werden und bringt die bereits oben diskutierten Vorteile mit sich.

Die Figuren 14 bis 17 zeigen unterschiedliche Zwischenstadien bei der Durchführung eines weiteren Verfahrens zur Herstellung einer elektrischen Heizvorrichtung 300.

Die elektrische Heizvorrichtung 300 unterscheidet sich grundsätzlich dadurch von den bislang diskutierten elektrischen Heizvorrichtungen 10,100 und 200, dass hier der erste Teil 311 des rohrförmigen Metallmantels 301 keinen ersten unbeheizten Abschnitt U1 und insbesondere auch keinen unbeheizten Übergangsabschnitt Ü1 aufweist. Es bildet also in seinem Innenraum lediglich über seine gesamte Länge hinweg den beheizten Bereich mit hier durch einen gewendelten Widerstandsdraht gebildetem elektrischem Heizelement 312 und elektrisch isolierendem Material 315.

Bei diesem Aufbau wird es möglich, die Länge des beheizten Bereichs frei zu wählen, indem das gewendelte Heizelement mit elektrisch isolierendem Material und rohrförmigem Metallmantel als Stangenmaterial bereitgestellt und davon ein Stück mit einer Länge, die der Länge des gewünschten beheizten Bereichs zuzüglich der Länge der unbeheizten Übergangsabschnitte entspricht und dann endseitig auf der den jeweiligen unbeheizten Übergangsabschnitten entsprechenden Länge der rohrförmige Metallmantel und das umgebende elektrisch isolierende Material mit einem Werkzeug 350 abgestochen werden, so dass ein Teil des gewendelten elektrischen Heizelements, das zur Bildung des unbeheizten Übergangsbereichs Ü1 verwendet wird, stirnseitig übersteht, wie dies in Figur 14 gezeigt ist.

Wie in Figur 15a zu erkennen ist, werden anschließend ein Anschlussdraht 313 und eine Durchführung 320, deren Metallmantel den zweiten Teil des rohrförmigen Metallmantels der elektrischen Heizvorrichtung 300 bildet, mit Innenleiter 322, Bohrung 323 und elektrisch isolierendem Material 325 bereitgestellt, die wie oben im Zusammenhang mit den elektrischen Heizvorrichtungen 100 bzw. 200 erläutert hergestellt werden kann.

Danach werden der Anschlussdraht 313 in den endseitigen Abschnitt des elektrischen Heizelements 312 eingeführt; dieser Abschnitt des elektrischen Heizelements 312 mit eingeführtem Anschlussdraht in die Bohrung 323 des Innenleiters 322 eingeführt und der erste Teil 311 des rohrförmigen Metallmantels 301 mit dem zweiten Teil 321 des rohrförmigen Metallmantels 301 auf Stoß verschweißt oder verlötet, was zu dem in Figur 16 gezeigten Zwischenstadium führt.

Ein weiterer lokaler Verdichtungsprozess, z.B. durch Hämmern in Sechskantform, wird dann im unbeheizten Übergangsbereich Ü1 vorgenommen, wodurch hier einerseits die Homogenisierung des elektrisch isolierenden Materials im Übergangsbereich zwischen dem ersten Teil 311 des rohrförmigen Metallmantels 301 und dem zweiten Teil 321 des rohrförmigen Metallmantels 301 und andererseits eine innige Presskontaktierung zwischen elektrischem Heizelement 312, Anschlussbolzen 313 und Innenleiter 322 bewirkt werden, wie man es auch in der Figur 17a erkennen kann.

In den Figuren 15b und 17b wird jeweils das den Figuren 15a bzw. 17a entsprechenden Zwischenstadium in einer zweiten Variante dargestellt, die sich von der Variante der Figuren 15a und 17a lediglich dadurch unterscheidet, dass ein gestufter Anschlussbolzen 313' statt des Anschlussbolzens 313 verwendet wird und dementsprechend die Bohrung 323 durch eine gestufte Bohrung 323' ersetzt wird. Der dünnere Abschnitt 313a' des gestuften Anschlussbolzens 313'wird dabei nachdem er in den Abschnitt 323a'der gestuften Bohrung 323'eingeführt wurde ebenfalls einem lokalen Verdichtungsprozess unterzogen und dadurch unmittelbar presskontaktiert, während bei dem anderen Abschnitt des gestuften Anschlussbolzens 313'eine Presskontaktierung zur Bohrung 323' lediglich mittelbar über das elektrische Heizelement 312 erfolgt.

Da sonst keine Unterschiede vorhanden sind, wurden ansonsten die Bezugszeichen aus den Figuren 15a und 17a verwendet, und für die Beschreibung der sonstigen aus den Figuren 15b und 17b enthaltenen Aspekte wird auf die entsprechende Beschreibung zu den Figuren 15a und 17a verwiesen.

Die Figuren 18 bis 21 zeigen unterschiedliche Zwischenstadien bei der Durchführung eines weiteren Verfahrens zur Herstellung einer elektrischen Heizvorrichtung 400.

Genau wie bei der elektrischen Heizvorrichtung 300 weist bei der elektrischen Heizvorrichtungen 400 der erste Teil 411 des rohrförmigen Metallmantels 401 keinen ersten unbeheizten Abschnitt U1 und insbesondere auch keinen unbeheizten Übergangsabschnitt Ü1 auf. Es bildet also in seinem Innenraum lediglich über seine gesamte Länge hinweg den beheizten Bereich mit hier durch einen gewendelten Widerstandsdraht gebildetem elektrischem Heizelement 412 und elektrisch isolierendem Material 415.

Wie bei der elektrischen Heizvorrichtung 300 bzw. deren Herstellung wird das gewendelte Heizelement mit elektrisch isolierendem Material und rohrförmigem Metallmantel als Stangenmaterial bereitgestellt und dann endseitig auf der den jeweiligen unbeheizten Übergangsabschnitten entsprechenden Länge der rohrförmige Metallmantel und das umgebende elektrisch isolierende Material mit einem Werkzeug 450 abgestochen, so dass ein Teil des gewendelten elektrischen Heizelements, das zur Bildung des unbeheizten Übergangsbereichs Ü1 verwendet wird, stirnseitig übersteht, wie dies in Figur 18 gezeigt ist.

Wie in Figur 19 zu erkennen ist, wird anschließend eine Durchführung 420, deren Metallmantel den zweiten Teil 421 des rohrförmigen Metallmantels 401 der elektrischen Heizvorrichtung 400 bildet, mit Innenleiter 422, stirnseitig in den Innenleiter 422 eingebrachter Ringnut 423 und elektrisch isolierendem Material 425 bereitgestellt. Anders als im entsprechenden Schritt, der in Figur 15 abgebildet ist, wird also kein separater Anschlussdraht benötigt.

Danach werden der endseitigen Abschnitt des elektrischen Heizelements 412 in die Bohrung 423 des Innenleiters 422 eingeführt und der erste Teil 411 des rohrförmigen Metallmantels 401 mit dem zweiten Teil 421 des rohrförmigen Metallmantels 401 auf Stoß verschweißt oder verlötet, was zu dem in Figur 20 gezeigten Zwischenstadium führt.

Ein weiterer lokaler Verdichtungsprozess, z.B. durch Hämmern in Sechskantform, wird dann im unbeheizten Übergangsbereich Ü1 vorgenommen, wodurch hier einerseits die Homogenisierung des elektrisch isolierenden Materials im Übergangsbereich zwischen dem ersten Teil 411 und dem zweiten Teil 421 des rohrförmigen Metallmantels und andererseits eine innige Presskontaktierung zwischen elektrischem Heizelement 412 und Innenleiter 422 bewirkt werden, wie man es auch in der Figur 21 erkennen kann.

### Bezugszeichenliste

- 10,100,110,200,210, 300,400: elektrische Heizvorrichtung
- 11,101,201,301,401: mehrteiliger rohrförmiger Metallmantel
- 11.1,111,211,311,411: erster Teil (des Metallmantels)
- 11.2,121,221,321,421: zweiter Teil (des Metallmantels)
- 12,12',12",112,212, 312,412: elektrisches Heizelement
- 12.1,12.1": Abschnitt
- 13,113,213,313: Anschlussdraht
- 313': gestufter Anschlussdraht
- 313a': Abschnitt
- 14: Anschlusshülse
- 15: Anschlussbolzen
- 15.1: Öffnung
- 16,115,215,315,415: elektrisch isolierendes Material
- 17,125,225,325,425: elektrisch isolierendes Material
- 18: Stopfen
- 111a: Endbereich
- 113a: Gewinde
- 121a: Endbereich
- 123a: Gegengewinde
- 114,214: Schweißpunkt
- 120,220,320,420: Durchführung
- 122,222,322,422: Innenleiter
- 123,223,224,323: Bohrung
- 323': gestufte Bohrung
- 323a': Abschnitt
- 131,231,331,431: Verbindungsstelle
- 132: Hohlraum
- 133: Ring
- 226: Anschluss
- 350,450: Werkzeug
- 423: Ringnut
- A: Länge (eines Anschlusses)
- B: beheizter Bereich
- U: unbeheizter Bereich
- U1: erster Teil (des unbeheizten Bereichs)
- U2: zweiter Teil (des unbeheizten Bereichs)
- Ü1: unbeheizter Übergangsbereich
- W1,W2: Wendelachse

## Patentansprüche

1. Verfahren zur Herstellung einer elektrischen Heizvorrichtung (10,100,200,300,400) mit einem elektrischen Heizelement (12,12', 12",112,212,312,412), das im Inneren eines mehrteiligen rohrförmigen Metallmantels (11,101,201,301, 401) in ein elektrisch isolierendes Material (16,17,115, 125,215,225,315,325,415,425) eingebettet angeordnet ist, wobei die elektrische Heizvorrichtung (10,100,200,300,400) innerhalb des mehrteiligen rohrförmigen Metallmantels (11,101,201,301,401))
- an mindestens einem Ende einen unbeheizten Bereich (U) aufweist, in dem bei Betrieb der elektrischen Heizvorrichtung (10,100,200,300,400) der elektrische Strom zumindest auch durch mindestens einen Anschlussdraht (13,113,213, 313), und/oder mindestens eine Anschlusshülse (14) und/oder mindestens einen Anschlussbolzen (15), der in elektrischem Kontakt mit dem elektrischen Heizelement (12,12',12",112,212,312,412) steht, fließt und ferner
- einen beheizten Bereich (B) aufweist, in dem bei Betrieb der elektrischen Heizvorrichtung (10,100,200,300,400) der elektrische Strom lediglich durch einen in dem beheizten Bereich (B) verlaufenden Abschnitt des elektrischen Heizelements (12,112,212,312,412) fließt,
wobei bei dem Verfahren
- in einem ersten Verfahrensabschnitt in einem ersten Teil (11.1,111,211,311,411) des mehrteiligen rohrförmigen Metallmantels (11,101,201,301,401) der beheizte Bereich (B) hergestellt und verdichtet wird,
- in einem unabhängig von dem ersten Verfahrensabschnitt durchgeführten zweiten Verfahrensabschnitt zumindest ein Abschnitt des unbeheizten Bereichs (U) in einem zweiten Teil (11.2,121,221,321,421) des mehrteiligen rohrförmigen Metallmantels (11,101,201,301,401) hergestellt wird, und der erste Teil (11.1,111,211,311,411) und der zweite Teil (11.2,121,221,321,421) des mehrteiligen rohrförmigen Metallmantels (11,101,201,301,401) miteinander verbunden werden,
**dadurch gekennzeichnet, dass** im zweiten Verfahrensabschnitt der zweite Teil (11.2,121,221,321, 421) des mehrteiligen rohrförmigen Metallmantels (11,101, 201,301,401) mit den darin angeordneten Komponenten verdichtet wird, wobei die zweite Verdichtung so ausgeführt wird, dass durch den entstehenden axialen Pressdruck ein nahezu homogener Übergangsbereich zwischen dem elektrisch isolierenden Material (16,115,215,315,415) in Bereichen, die der Verdichtung im ersten Verfahrensabschnitt unterworfen wurden und dem elektrisch isolierenden Material (17,125,225,325,425) in Bereichen, die der zweiten Verdichtung im zweiten Verfahrensabschnitt unterworfen wurden, entsteht.

2. Verfahren zur Herstellung einer elektrischen Heizvorrichtung (10,100,200,300,400) nach Anspruch 1,
dadurchgekennzeichnet, dass in dem ersten Verfahrensabschnitt
- der im beheizten Bereich (B) verlaufende Abschnitt des elektrischen Heizelements (12, 12',12",112,212,312,412) in einem ersten Teil (11.1,111,211,311,411) des mehrteiligen rohrförmigen Metallmantels (11,101,201,301,401) positioniert wird,
- das elektrisch isolierende Material (16,115,215,315,415) in diesen Bereich des ersten Teils (11.1,111,211,311,411) des mehrteiligen rohrförmigen Metallmantels (11,101,201, 301,401) eingebracht wird, so dass der im ersten Teil (11.1,111,211,311,411) des mehrteiligen rohrförmigen Metallmantels (11,101,201,301,401) angeordnete Abschnitt des elektrischen Heizelements (12,12',12",122,222,322,422) durch das elektrisch isolierende Material (16,115,215,315,415) isoliert wird, und
- der erste Teil (11.1,111,211,311,411) des mehrteiligen rohrförmigen Metallmantels (11,101,201,301,401) verdichtet wird.

3. Verfahren zur Herstellung einer elektrischen Heizvorrichtung (10,100,200,300,400) nach Anspruch 1 oder 2,
**dadurch gekennzeichnet, dass** eine elektrische Heizvorrichtung (10,100,200,300,400) hergestellt wird, bei der der unbeheizte Bereich (U) einen unbeheizten Übergangsbereich (Ü1) umfasst, in dem bei Betrieb der elektrischen Heizvorrichtung (10,100,200,300, 400) der elektrische Strom gleichzeitig sowohl durch den mindestens einen Anschlussdraht (13,113,213,313) und/oder Anschlussbolzen (15) als auch durch einen in dem unbeheizten Übergangsbereich (Ü1) verlaufenden Abschnitt (12.1,12.1") des elektrischen Heizelements (12,12',12") fließt, der in elektrischem Kontakt mit dem Anschlussdraht (13,113,213,313) und/oder der Anschlusshülse (14) und/oder dem Anschlussbolzen (15) steht, und dass bei dem Verfahren in dem unabhängig von dem ersten Verfahrensabschnitt durchgeführten zweiten Verfahrensabschnitt zumindest ein Abschnitt des unbeheizten Bereichs (U) einschließlich mindestens eines Teils des unbeheizten Übergangsbereichs (Ü1) geschaffen wird, indem ein Abschnitt (12.1,12.1") des elektrischen Heizelements (12,12,',12") mit daran angeordnetem Anschlussdraht (13,113,213,313) und/oder daran angeordneter Anschlusshülse (14) und/oder daran angeordnetem Anschlussbolzen (15) in einen zweiten Teil (11.2,121, 221,321,421) des mehrteiligen rohrförmigen Metallmantels (11) eingeführt wird, indem das elektrisch isolierende Material (17,125,225,325,425) in den zweiten Teil (11.2,121, 221,321,421) des mehrteiligen rohrförmigen Metallmantels (11,101,201,301,401) eingebracht wird, so dass der im zweiten Teil (11.2,121,221,321,421) des mehrteiligen rohrförmigen Metallmantels (11,101,201,301,401) angeordnete Abschnitt (12.1,12.1") des elektrischen Heizelements (12,12',12") in das elektrisch isolierende Material (17, 125,225,325,425) eingebettet wird.

4. Verfahren zur Herstellung einer elektrischen Heizvorrichtung (10,100,200,300,400)nach einem der Ansprüche 1 bis 3, **dadurch gekennzeichnet, dass** im ersten Verfahrensabschnitt ein Anschlussdraht (13,113,213,313) in eine elektrisch leitende Verbindung mit einem Endabschnitt des elektrischen Heizelements (12,12',12",112,212,312,412) gebracht wird, und/oder dass im ersten Verfahrensabschnitt eine Anschlusshülse (14) aus Metall in eine elektrisch leitende Verbindung mit einem Endabschnitt des elektrischen Heizelements (12,12',12" ,112,212,312,412) gebracht wird.

5. Verfahren zur Herstellung einer elektrischen Heizvorrichtung (10,100,200,300,400) nach einem der Ansprüche 1 bis 4,
**dadurch gekennzeichnet, dass** das elektrische Heizelement (12,12',12",112,212,312,412) gewendelt wird, und zwar so, dass ein Endabschnitt (12.1,12.1',12,1") des elektrischen Heizelements (12,12',12",112,212,312,412) einen kleineren Wendeldurchmesser aufweist als ein Abschnitt des elektrischen Heizelements (12,12',12",112,212,312,412), der bei der fertigen elektrischen Heizvorrichtung (10,100,200,300, 400) im beheizten Bereich (B) liegt.

6. Verfahren zur Herstellung einer elektrischen Heizvorrichtung (10,100,200,300,400) nach einem der Ansprüche 1 bis 5,
**dadurch gekennzeichnet, dass** zur Herstellung des zweiten Teils (11.2,121,221,321,421)des mehrteiligen rohrförmigen Metallmantels (11,101,201,301,401) eine Durchführung (120,220,320,420), die einen elektrisch von einem Außenrohr aus Metall isolierten Innenleiter (122,222,322,422) aufweist, verwendet wird.

7. Verfahren zur Herstellung einer elektrischen Heizvorrichtung (10,100,200,300,400) nach einem der Ansprüche 1 bis 6,
**dadurch gekennzeichnet, dass** ein Innenleiter (122,222,322,422) des zweiten Teils (11.2,121, 221,321,421) des mehrteiligen rohrförmigen Metallmantels (11,101,201,301,401) auf der dem ersten Teil (11.1,111, 211,311,411) des mehrteiligen rohrförmigen Metallmantels (11,101,201,301,401) zugewandten Seite spanend bearbeitet, mit einer Ringnut versehen oder angebohrt ist und dass der elektrischen Kontakt zum elektrischen Heizelement (12,12',12",112,212,312,412) direkt oder über dessen Anschlussdrähte (13,113,213,313), hergestellt wird, indem ein Abschnitt des elektrischen Heizelements (12,12',12", 112,212,312,412) oder von dessen Anschlussdraht (13,113,213,313) in den so bearbeiteten Abschnitt des Innenleiters (122,222,322,422) des zweiten Teils (11.2, 121,221,321,421) des mehrteiligen rohrförmigen Metallmantels (11,101,201,301,401) eingeführt und presskontaktiert ist.

8. Elektrische Heizvorrichtung (10,100,200,300,400), die nach einem Verfahren gemäß eines der Ansprüche 1 bis 7 herstellbar ist, mit einem elektrischen Heizelement (12,12',12",112,212,312,412), das im Inneren eines mehrteiligen rohrförmigen Metallmantels (11,101,201,301,401), der einen ersten Teil (11.1,111,211,311,411) und einen zweiten Teil (11.2,121,221,321,421) aufweist, in ein elektrisch isolierendes Material (16,17,115,125,215,225, 315,325,415,425) eingebettet angeordnet ist, wobei die elektrische Heizvorrichtung (10,100,200,300,400) innerhalb des mehrteiligen rohrförmigen Metallmantels (11,101,201, 301,401)
- an mindestens einem Ende einen unbeheizten Bereich (U) aufweist, in dem bei Betrieb der elektrischen Heizvorrichtung (10,100,200,300,400) der elektrische Strom zumindest auch durch mindestens einen Anschlussdraht (13,113,213, 313) und/oder mindestens eine Anschlusshülse (14) und/oder mindestens einen Anschlussbolzen (15), der/die in elektrischem Kontakt mit dem elektrischen Heizelement (12,12', 12",112,212,312,412) steht, fließt, und ferner
- einen beheizten Bereich (B) aufweist, in dem bei Betrieb der elektrischen Heizvorrichtung (10,100,200,300,400) der elektrische Strom lediglich durch einen in dem beheizten Bereich (B) verlaufenden Abschnitt des elektrischen Heizelements (12,12',12",112,212,312,412) fließt, wobei der beheizte Bereich (B) im ersten Teil (11.1) des mehrteiligen rohrförmigen Metallmantels (11,101,201,301,401) angeordnet ist und der unbeheizte Bereich (U) in einem zweiten Teil (11.2,121,221,321,421) des mehrteiligen rohrförmigen Metallmantels (11,101,201,301,401) angeordnet ist, **dadurch gekennzeichnet, dass** der zweite Teil (11.2,121, 221,321,421) des mehrteiligen rohrförmigen Metallmantels (11,101,201,301,401) mit den darin angeordneten Komponenten so verdichtet ist, dass ein nahezu homogener Übergangsbereich zwischen dem elektrisch isolierenden Material (16,115,215,315,415) im ersten Teil (11.1,111,211,311,411) des mehrteiligen rohrförmigen Metallmantels (11,101,201, 301,401) und dem elektrisch isolierenden Material im zweiten Teil (11.2,121,221,321,421) des mehrteiligen rohrförmigen Metallmantels (11,101,201,301, 401) vorhanden ist.

9. Elektrische Heizvorrichtung (10,100,200,300,400) nach Anspruch 8,
**dadurch gekennzeichnet, dass** der unbeheizte Bereich (U) einen unbeheizten Übergangsbereich (Ü1) umfasst, in dem bei Betrieb der elektrischen Heizvorrichtung (10,100,200,300,400) der elektrische Strom gleichzeitig sowohl durch den mindestens einen Anschlussdraht (13,113,213,313,413) und/oder die mindestens einen Anschlusshülse (14) und/oder den mindestens einen Anschlussbolzen (15) als auch durch einen in dem unbeheizten Übergangsbereich (Ü1) verlaufenden Abschnitt (12.1) des elektrischen Heizelements (12,12',12",112,212,312,412) fließt, der in elektrischem Kontakt mit dem Anschlussdraht (13,113,213,313,413) und/oder der Anschlusshülse (14) und/oder dem Anschlussbolzen (15) steht.

10. Elektrische Heizvorrichtung (10,100,200,300,400) nach einem der Ansprüche 8 oder 9,
**dadurch gekennzeichnet, dass** ein Anschlussdraht (13) in einer elektrisch leitenden Verbindung mit einem Endabschnitt des elektrischen Heizelements (12,12',12",112,212,312,412) steht.

11. Elektrische Heizvorrichtung (10,100,200,300,400) nach einem der Ansprüche 8 bis 10,
**dadurch gekennzeichnet, dass** eine Anschlusshülse (14) aus Metall in einer elektrisch leitenden Verbindung mit einem Endabschnitt des elektrischen Heizelements (12,12',12",112,212,312,412) steht.

12. Elektrische Heizvorrichtung (10,100,200,300,400) nach einem der Ansprüche 8 bis 11,
**dadurch gekennzeichnet, dass** das elektrische Heizelement (12,12',12",112,212,312,412) derart gewendelt ist, dass ein Endabschnitt (12.1,12.1") des elektrischen Heizelements (12,12',12",112,212,312,412) einen kleineren Wendeldurchmesser aufweist als ein Abschnitt des elektrischen Heizelements (12,12',12",112, 212,312,412), der bei der fertigen elektrischen Heizvorrichtung (10,100,200,300,400) im beheizten Bereich (B) liegt.

13. Elektrische Heizvorrichtung (10,100,200,300,400) nach einem der Ansprüche 8 bis 12,
**dadurch gekennzeichnet, dass** der zweite Teil (11.2,121,221,321,421) des mehrteiligen rohrförmigen Metallmantels (11,101,201,301,401) mit einem lichten Querschnitt, der die Außenkontur des ihm zugewandten Endabschnitts des ersten Teils (11.1,111,211,311,411) des mehrteiligen Metallmantels (11,101,201,301,401) zumindest nach dem Verdichten im ersten Verfahrensabschnitt aufnehmen kann, auf diesen Endabschnitt des ersten Teils (11.1,111,211,311,411) des mehrteiligen rohrförmigen Metallmantels (11,101,201,301,401) aufgeschoben und dort befestigt ist.

14. Elektrische Heizvorrichtung (10,100,200,300,400) nach einem der Ansprüche 8 bis 13,
**dadurch gekennzeichnet, dass** ein Teil des elektrischen Heizelements (12,12',12",112,212,312, 412) mit daran angeordnetem Anschlussdraht (13,113,213, 313) und/oder mit daran angeordneter Anschlusshülse (14) von der einen Seite in den zweiten Teil (11.2,121,221,321, 421)) des mehrteiligen rohrförmigen Metallmantels (11,101, 201,301,401) eingeführt ist und ein Anschlussbolzen (15) mit einer Öffnung (15.1) zum Aufnehmen dieses Teils des elektrischen Heizelements (12,12',12",112,212,312,412) mit daran angeordnetem Anschlussdraht (13,113,213,313) und/oder mit daran angeordneter Anschlusshülse (14) von der gegenüberliegenden Seite in den zweiten Teil (11.2,121,221,321,421) des mehrteiligen rohrförmigen Metallmantels (11,101,201,301,401)) eingeführt und mit der Öffnung (15.1) auf diese Teil des elektrischen Heizelements mit daran angeordnetem Anschlussdraht (13,113,213, 313,413) und/oder mit daran angeordneter Anschlusshülse (14) aufgeschoben ist.

## Claims

1. Method for manufacturing an electric heating apparatus (10, 100, 200, 300, 400) having an electric heating element (12, 12', 12", 112, 212, 312, 412) which is arranged, embedded in an electrically insulating material (16, 17, 115, 125, 215, 225, 315, 325, 415, 425), on the inside of a multi-piece tubular metal casing (11, 101, 201, 301, 401), wherein the electric heating apparatus (10, 100, 200, 300, 400) comprises, on the inside of the multi-piece tubular metal casing (11, 101, 201, 301, 401),
- on at least one end, an unheated region (U) in which, when the electric heating apparatus (10, 100, 200, 300, 400) is in operation, the current at least also flows through at least one connection wire (13, 113, 213, 313) and/or at least one connection sleeve (14) and/or at least one connection bolt (15) which is in electrical contact with the electric heating element (12, 12', 12", 112, 212, 312, 412), and further
- a heated region (B) in which, when the electric heating apparatus (10, 100, 200, 300, 400) is in operation, the current only flows through a section extending through the heated region (B) of the electric heating element (12, 112, 212, 312, 412),
wherein, in accordance with the method,
- in a first method step, the heated region (B) is produced in a first part (11.1, 111, 211, 311, 411) of the multi-piece tubular metal casing (11, 101, 201, 301, 401) and is compressed,
- in a second method step, carried out independently of the first method step, at least one section of the unheated region (U) is produced in a second part (11.2, 121, 221, 321, 421) of the multi-piece tubular metal casing (11, 101, 201, 301, 401), and the first part (11.1, 111, 211, 311, 411) and the second part (11.2, 121, 221, 321, 421) of the multi-piece tubular metal casing (11, 101, 201, 301, 401) are connected to each other,
**characterized in that**, in the second method step, the second part (11.2, 121, 221, 321, 421) of the multi-piece tubular metal casing (11, 101, 201, 301, 401) is compressed, together with the components arranged therein, wherein the second compression is carried out such that, due to the resulting axial pressing force, an almost homogenous transition region is formed between the electrically insulating material (16, 115, 215, 315, 415) in the regions which were subject to the compression in the first method step and the electrically insulating material (17, 125, 225, 325, 425) in the regions which were subject to the compression in the second method step.

2. Method for manufacturing an electric heating apparatus (10, 100, 200, 300, 400) in accordance with claim 1,
**characterized in that**
- the section of the electric heating element (12, 12', 12", 112, 212, 312, 412) that extends through the heated region (B) is positioned in a first part (11.1, 111, 211, 311, 411) of the multi-piece tubular metal casing (11, 101, 201, 301, 401),
- the electrically insulating material (16, 115, 215, 315, 415) is introduced into in this region of the first part (11.1, 111, 211, 311, 411) of the multi-piece tubular metal casing (11, 101, 201, 301, 401) such that the section of the electric heating element (12, 12', 12", 122, 222, 322, 422) arranged in the first part (11.1, 111, 211, 311, 411) of the multi-piece tubular metal casing (11, 101, 201, 301, 401) is insulated by the electrically insulating material (16, 115, 215, 315, 415), and
- **in that** the first part (11.1, 111, 211, 311, 411) of the multi-piece tubular metal casing (11, 101, 201, 301, 401) is compressed.

3. Method for manufacturing an electric heating apparatus (10, 100, 200, 300, 400) in accordance with claim 1 or 2,
**characterized in that** an electric heating apparatus (10, 100, 200, 300, 400) is produced in which the unheated region (U) includes a transition region (Ü1), through which, when the electric heating apparatus (10, 100, 200, 300, 400) is in operation, the electrical current flows simultaneously both through the at least one connection wire (13, 113, 213, 313) and/or the connection bolt (15), as well as through a section (12.1, 12.1") of the electric heating element (12, 12', 12") extending through the unheated transition region (Ü1) which is in electrical contact with the connection wire (13, 113, 213, 313) and/or the connection bolt (15), and **in that**, in accordance with the method, in the second method step, carried out independently of the first method step, at least one section of the unheated region (U) is produced by inserting, together with at least one section of the unheated transition region (Ü1), in which a section (12.1, 12.1") of the electric heating element (12, 12', 12"), together with the connection wire (13, 113, 213, 313) arranged thereupon, and/or together with the connection sleeve (14) arranged thereupon, and/or together with the connection bolt (15) arranged thereupon, into a second part (11.2, 121, 221, 321, 421) of the multi-piece tubular metal casing (11), by filling the electrical insulating material (17, 125, 225, 325, 425) into the second part (11.2, 121, 221, 321, 421) of the multi-piece tubular metal casing (11, 101, 201, 301, 401), such that the section (12.1, 12.1") of the electric heating element (12, 12', 12") which is arranged in the second part (11.2, 121, 221, 321, 421) of the multi-piece tubular metal casing (11, 101, 201, 301, 401) is embedded in the electrically insulating material (17, 125, 225, 325, 425).

4. Method for manufacturing an electric heating apparatus (10, 100, 200, 300, 400) in accordance with any of claims 1 to 3,
**characterized in that**, in the first method step, a connection wire (13, 113, 213, 313) is brought into an electrically conductive connection with an end section of the electric heating element (12, 12', 12", 112, 212, 312, 412), and/or **in that**, in the first method step, a connection sleeve (14) made of metal is brought into an electrically conductive connection with an end section of the electric heating element (12, 12', 12", 112, 212, 312, 412).

5. Method for manufacturing an electric heating apparatus (10, 100, 200, 300, 400) in accordance with any of claims 1 to 4,
**characterized in that** the electric heating element (12, 12', 12", 112, 212, 312, 412) is coiled such that an end section (12.1, 12.1', 12.1") of the electric heating element (12, 12', 12", 112, 212, 312, 412) comprises a smaller coil diameter than a section of the electric heating element (12, 12', 12", 112, 212, 312, 412) which is located in the heated region (B) of the completed electric heating apparatus (10, 100, 200, 300, 400).

6. Method for manufacturing an electric heating apparatus (10, 100, 200, 300, 400) in accordance with any of claims 1 to 5,
**characterized in that**, in order to produce the second part (11.2, 121, 221, 321, 421) of the multi-piece tubular metal casing (11, 101, 201, 301, 401), a conduit (120, 220, 320, 420) which comprises an inner conductor (122, 222, 322, 422) which is electrically insulated from an outer tube made of metal.

7. Method for manufacturing an electric heating apparatus (10, 100, 200, 300, 400) in accordance with any of claims 1 to 6,
**characterized in that** an inner conductor (122, 222, 322, 422) of the second part (11.2, 121, 221, 321, 421) of the multi-piece tubular metal casing (11, 101, 201, 301, 401) is formed on side facing the first part (11.1, 111, 211, 311 411) of the multi-piece tubular metal casing (11, 101, 201, 301, 401), is provided with an annular groove or is half-drilled, and **in that** the electrical contact to the electric heating element (12, 12', 12", 112, 212, 312, 412) is established directly or through one of its connection wires (13, 113, 213, 313) by inserting into the thereby machined section of the inner conductor (122, 222, 322, 422) of the second part (11.2, 121, 221, 321, 421), and pressure bonding, a section of the electric heating element (11, 12', 12", 112, 212, 312, 412) or of its connection wire (12, 113, 213, 313).

8. Electric heating apparatus (10, 100, 200, 300, 400), which can be manufactured in accordance with any of claims 1 to 7, having an electric heating element (12, 12', 12", 112, 212, 312, 412) which is arranged, embedded in an electrically insulating material (16, 17, 115, 125, 215, 225, 315, 325, 415, 425), on the inside of a multi-piece tubular metal casing (11, 101, 201, 301, 401) which comprises a first part (11.1, 111, 211, 311, 411) and a second part (11.2, 121, 221, 321, 421), wherein the electric heating apparatus (10, 100, 200, 300, 400) comprises, on the inside of the multi-piece tubular metal casing (11, 101, 201, 301, 401);
- on at least one end, an unheated region (U) in which, when the electric heating apparatus (10, 100, 200, 300, 400) is in operation, the electrical current also at least flows through at least one connection wire (13, 113, 213, 313) and/or at least one connection sleeve (14) and/or at least one connection bolt (15), which is in electrical contact with the electric heating element (12, 12', 12", 112, 212, 312, 412), and further comprises
- a heated region (B) in which, when the electric heating apparatus (10, 100, 200, 300, 400) is in operation, the electrical current only flows through a section of the electric heating element (112, 12', 12", 112, 212, 312, 412) which extends through the heated region (B), wherein the heated region (B) is arranged in the first part (11.1) of the multi-piece tubular metal casing (11, 101, 201, 301, 401) and the unheated region (U) is arranged in a second part (11.2, 121, 221, 321, 421) of the multi-piece tubular metal casing (11, 101, 201, 301, 401),
**characterized in that** the second part (11.2, 121, 221, 321, 421) of the multi-piece tubular metal casing (11, 101, 201, 301, 401) is compressed, together with the components arranged therein, is compressed such that a nearly homogeneous transition region is created between the electrically insulating material (16, 115, 215, 315, 415) in the first part (11.1, 111, 211, 311, 411) of the multi-piece tubular metal casing (11, 101, 201, 301, 401) and the electrically insulating material in the second part (11.2, 121, 221, 321, 421) of the multi-piece tubular metal casing (11, 101, 201, 301, 401).

9. Electric heating apparatus (10, 100, 200, 300, 400) in accordance with claim 8, **characterized in that**
the unheated region (U) comprises an unheated transition region (Ü1) in which, when the electric heating apparatus (10, 100, 200, 300, 400) is in operation, the electrical current flows simultaneously both through the at least one connection wire (13, 113, 213, 313) and/or the at least one connection sleeve (14), and/or the at least one connection bolt (15), as well as through a section (12.1) of the electric heating element (12, 12', 12", 112, 212, 312, 412) extending through the unheated transition region (Ü1) which is in electrical contact with the connection wire (13, 113, 213, 313) and/or the connection sleeve (14) and/or the connection bolt (15).

10. Electric heating apparatus (10, 100, 200, 300, 400) in accordance with either of claims 8 or 9,
**characterized in that**
a connection wire (13) is in an electrically conductive connection with an end section of the electric heating element (12, 12', 12", 112, 212, 312, 412).

11. Electric heating apparatus (10, 100, 200, 300, 400) in accordance with any of claims 8 to 10,
**characterized in that** a connection sleeve (14) made of metal is in an electrically conductive connection with an end section of the electric heating element (12, 12', 12", 112, 212, 312, 412).

12. Electric heating apparatus (10, 100, 200, 300, 400) in accordance with any of claims 8 to 11,
**characterized in that** the electric heating element (12, 12', 12", 112, 212, 312, 412) is coiled such that an end section (12.1, 12.1', 12.1") of the electric heating element (12, 12', 12", 112, 212, 312, 412) comprises a smaller coil diameter than a section of the electric heating element (12, 12', 12", 112, 212, 312, 412) which is located in the heated region (B) of the completed electric heating apparatus (10, 100, 200, 300, 400).

13. Electric heating apparatus (10, 100, 200, 300, 400) in accordance with any of claims 8 to 12,
**characterized in that** the second part (11.2, 121, 221, 321, 421) of the multi-piece tubular metal casing (11, 101, 201, 301, 401), having free cross section which, at least following the compression, can accommodate the outer contour of the end section of the first part (11.1, 111, 211, 311, 411) of the multi-piece tubular metal casing (11, 101, 201, 301, 401) in the first method step, is slid over this end section of the first part (11.1, 111, 211, 311, 411) of the multi-piece tubular metal casing (11, 101, 201, 301, 401) and is fixed thereon.

14. Electric heating apparatus (10, 100, 200, 300, 400) in accordance with any of claims 8 to 13,
**characterized in that** a part of the electric heating element (12, 12', 12", 112, 212, 312, 412), together with a thereupon arranged connection wire (13, 113, 213, 313) and/or with a thereupon arranged connection sleeve (14), is inserted from the one side into the second part (11.2, 121, 221, 321, 421) of the multi-piece tubular metal casing (11, 101, 201, 301, 401), and **in that** a connection bolt (15), having an opening (15.1) for receiving this part of the electric heating element (12, 12', 12", 112, 212, 312, 412), together with the thereupon arranged connection wire (13, 113, 213, 313) and/or with the thereupon arranged connection sleeve (14), is inserted from the other side into the second part (11.2, 121, 221, 321, 421) of the multi-piece tubular metal casing (11, 101, 201, 301, 401) and, through the opening (15.1) is slid over this part of the electric heating element and the thereupon arranged connection wire (13, 113, 213, 313) and/or the thereupon arranged connection sleeve (14).

## Revendications

1. Procédé de réalisation d'un dispositif de chauffage électrique (10, 100, 200, 300, 400) avec un élément de chauffage électrique (12, 12', 12", 112, 212, 312, 412) qui est à l'intérieur d'une enveloppe métallique tubulaire en plusieurs parties (11, 101, 201, 301, 401) dans une matière électro-isolante (16, 17, 115, 125, 215, 225, 315, 325, 415, 425),
- le dispositif de chauffage électrique (10, 100, 200, 300, 400) étant dans l'enveloppe métallique tubulaire en plusieurs parties (11, 101, 201, 301, 401),
- comportant au moins une extrémité d'une zone non chauffée (U), dans laquelle pour le fonctionnement du dispositif de chauffage électrique (10, 100, 200, 300, 400) passe un courant électrique également par au moins un fil de raccordement (13, 113, 213, 313) et/ou par au moins une douille de raccordement (14) et/ou au moins une broche de raccordement (15) qui est en contact électrique avec l'élément de chauffage électrique (12, 12', 12", 112, 212, 312, 412) et ainsi que,
- une zone chauffante (B), dans laquelle, en fonctionnement du dispositif de chauffage électrique (10, 100, 200, 300, 400), le courant électrique passe uniquement par le segment de l'élément de chauffage électrique (12, 112, 212, 312, 412) dans la zone chauffante (B),
procédé selon lequel
- dans une première étape de procédé, on réalise dans une première partie (11.1, 111, 211, 311, 411) de l'enveloppe métallique tubulaire en plusieurs parties (11, 101, 201, 301, 401) la zone chauffante (B) et on la comprime,
- dans une seconde étape de procédé exécutée indépendamment de la première étape de procédé, on réalise au moins un segment de la zone non chauffante (U) dans une deuxième partie (11.2, 121, 221, 321, 421) de l'enveloppe métallique tubulaire en plusieurs parties (11, 101, 201, 301, 401) et on relie entre elles la première partie (11.1, 111, 211, 311, 411) et la deuxième partie (11.2, 121, 221, 321, 421) de l'enveloppe métallique tubulaire en plusieurs parties (11, 101, 201, 301, 401), procédé **caractérisé en ce que**
dans la seconde étape de procédé, on comprime la deuxième partie (11.2, 121, 221, 321, 421) de l'enveloppe métallique tubulaire en plusieurs parties (11, 101, 201, 301, 401) avec les composants de celui-ci,
* on effectue la seconde compression de façon que la pression axiale produite forme une zone transitoire pratiquement homogène entre le matière électro-isolante (16, 115, 215, 315, 415) dans les zones qui ont été soumises à la compression dans la première étape de procédé et le matière électro-isolante (17, 125, 225, 325, 425) dans les zones qui sont soumises à la deuxième compression dans la seconde étape de procédé.

2. Procédé de réalisation d'un dispositif de chauffage électrique (10, 100, 200, 300, 400) selon la revendication 1,
**caractérisé en ce que**
dans la première étape de procédé :
- on positionne dans la zone chauffante (B) le segment de l'élément de chauffage électrique (12, 12', 12", 112, 212, 312, 412) dans une première partie (11.1, 111, 211, 311, 411) de l'enveloppe métallique tubulaire en plusieurs parties (11, 101, 201, 301, 401),
- on introduit la matière électro-isolante (16, 115, 215, 315, 415) dans cette zone de la première partie (11.1, 111, 211, 311, 411) de l'enveloppe métallique tubulaire en plusieurs parties (11, 101, 201, 301, 401) pour isoler par la matière électro-isolante (16, 115, 215, 315, 415) le segment de l'élément de chauffage électrique (12, 12', 12", 112, 212, 312, 412) dans la première partie (11.1, 111, 211, 311, 411) de l'enveloppe métallique tubulaire en plusieurs parties (11, 101, 201, 301, 401), et
- on comprime la première partie (11.1, 111, 211, 311, 411) de l'enveloppe métallique tubulaire en plusieurs parties (11, 101, 201, 301, 401).

3. Procédé de réalisation d'un dispositif de chauffage électrique (10, 100, 200, 300, 400) selon la revendication 1 ou 2,
**caractérisé en ce que**
- on réalise un dispositif de chauffage électrique (10, 100, 200, 300, 400) dont la zone non chauffante (U) comprend une zone transitoire (Ü1) dans laquelle, pour le fonctionnement du dispositif de chauffage électrique (10, 100, 200, 300, 400), le courant électrique passe à la fois par au moins un fil de raccordement (13, 113, 213, 313) et/ou la broche (15) et aussi par le segment (12.1, 12.1") de l'élément chauffant électrique (12, 12', 12") dans la zone transitoire (Ü1), qui est en contact électrique avec le fil de raccordement (13, 113, 213, 313) et/ou la douille (14) et/ou la broche de raccordement (15), et
**en ce que** dans le procédé, dans la seconde étape de procédé exécutée indépendamment de la première étape de procédé, on réalise au moins un segment de la zone non chauffante (U) y compris au moins une partie de la zone transitoire non chauffante (Ü1), **en ce qu'**on introduit dans une deuxième partie (11.2, 121, 221, 321, 421) de l'enveloppe métallique tubulaire (11) en plusieurs parties, un segment (12.1, 12.1") de l'élément électrique chauffant (12, 12', 12") avec le fil de raccordement (13, 113, 213, 313) relié et/ou la douille (14) reliée et/ou la broche (15) reliée **en ce qu'**on introduit la matière électro-isolante (17, 125, 225, 325, 425) dans la deuxième partie (11.2, 121, 221, 321, 421) de l'enveloppe métallique tubulaire en plusieurs parties (11, 101, 201, 301, 401) pour que le segment (12.1, 12.1") dans la deuxième partie (11.2, 12, 221, 321, 421) de l'enveloppe métallique tubulaire en plusieurs parties (11, 101, 201, 301, 401) de l'élément chauffant électrique (12, 12', 12") soit enrobée dans la matière électro-isolante (17, 125, 225, 325, 425).

4. Procédé de réalisation d'un dispositif de chauffage électrique (10, 100, 200, 300, 400) selon l'une des revendications 1 à 3,
**caractérisé en ce que**
dans la première étape de procédé, on introduit un fil de raccordement (13, 113, 213, 313) dans un branchement électrique avec un segment d'extrémité de l'élément de chauffage électrique (12, 12', 12", 112, 212, 312, 412), et/ou
dans la première étape de procédé, on met une douille (14) en métal dans un branchement électro-conducteur avec un segment d'extrémité de l'élément de chauffage électrique (12, 12', 12", 112, 212, 312, 412).

5. Procédé de réalisation d'un dispositif de chauffage électrique (10, 100, 200, 300, 400) selon l'une des revendications 1 à 4,
**caractérisé en ce que**
on enroule en hélice un élément de chauffage électrique (12, 12', 12", 112, 212, 312, 412) de façon qu'un segment d'extrémité (12.1, 12.1', 12.1") de l'élément de chauffage électrique (12, 12', 12", 112, 212, 312, 412) présente un diamètre d'enroulement plus petit qu'un segment de l'élément de chauffage électrique (12, 12', 12", 112, 212, 312, 412) et qui, dans le dispositif de chauffage électrique (10, 100, 200, 300, 400) terminé, se situe dans la zone chauffante (B).

6. Procédé de réalisation d'un dispositif de chauffage électrique (10, 100, 200, 300, 400) selon l'une des revendications 1 à 5,
**caractérisé en ce que**
pour réaliser la deuxième partie (11.2, 121, 221, 321, 421) de l'enveloppe métallique tubulaire en plusieurs parties (11, 101, 201, 301, 401), on utilise un passage (120, 220, 320, 420) qui présente un conducteur intérieur isolé (122, 222, 322, 422) par un tube extérieur métallique.

7. Procédé de réalisation d'un dispositif de chauffage électrique (10, 100, 200, 300, 400) selon l'une des revendications 1 à 6,
**caractérisé en ce que**
- on munit un conducteur intérieur (122, 222, 322, 422) de la deuxième partie (11.2, 121, 221, 321, 421) de l'enveloppe métallique tubulaire en plusieurs parties (11, 101, 201, 301, 401) sur le côté tourné vers la première partie (11.1, 111, 211, 311, 411) de l'enveloppe métallique tubulaire en plusieurs parties (11, 101, 201, 301, 401) d'une rainure annulaire par usinage avec enlèvement de copeaux ou par perçage, et
- on réalise le contact électrique avec l'élément de chauffage électrique (12, 12', 12", 112, 212, 312, 412) directement ou par ses fils de raccordement (13, 113, 213, 313) **en ce qu'**on introduit et qu'on met en contact par pression, un segment de élément de chauffage électrique (12, 12', 12", 112, 212, 312, 412) ou de son fil de raccordement (13, 113, 213, 313) dans le segment ainsi usiné du conducteur intérieur isolant (122, 222, 322, 422) de la première partie (11.2, 121, 221, 321, 421) de l'enveloppe métallique tubulaire en plusieurs parties (11, 101, 201, 301, 401).

8. Dispositif de chauffage électrique (10, 100, 200, 300, 400) selon le procédé de l'une des revendications 1 à 7,
comprenant un élément de chauffage électrique (12, 12', 12", 112, 212, 312, 412) qui comporte dans une enveloppe métallique tubulaire en plusieurs parties (11, 101, 201, 301, 401), une première partie (11.1, 111, 211, 311, 411) et une deuxième partie (11.2, 121, 221, 321, 421), intégrées dans une matière électro-isolante (16, 17, 115, 125, 215, 225, 315, 325, 415, 425),
- le dispositif de chauffage électrique (10, 100, 200, 300, 400) étant dans l'enveloppe métallique tubulaire en plusieurs parties (11, 101, 201, 301, 401),
- ayant à une extrémité au moins une zone non chauffée (U) dans laquelle, pendant le fonctionnement du dispositif de chauffage électrique (10, 100, 200, 300, 400), le courant électrique passe aussi au moins par un fil de raccordement (13, 113, 213, 313) et/ou au moins une douille de raccordement (14) et/ou au moins une broche de raccordement (15) qui sont en contact électrique avec l'élément de chauffage électrique (12, 12', 12", 112, 212, 312, 412) et en outre,
- comportant une zone chauffée (B) dans laquelle pendant le fonctionnement du dispositif de chauffage électrique (10, 100, 200, 300, 400), le courant électrique passe uniquement dans un segment de l'élément de chauffage électrique (12, 12', 12", 112, 212, 312, 412) de la zone chauffante (B),
la zone chauffante (B) étant dans la première partie (11.1) de l'enveloppe métallique tubulaire en plusieurs parties (11, 101, 201, 301, 401) et la zone non chauffante (U) étant dans une deuxième partie (11.2, 121, 221, 321, 421) de l'enveloppe métallique tubulaire en plusieurs parties (11, 101, 201, 301, 401),
dispositif **caractérisé en ce que**
la deuxième partie (11.2, 121, 221, 321, 421) de l'enveloppe métallique tubulaire en plusieurs parties (11, 101, 201, 301, 401) est comprimée avec les composants qu'il contient, de façon à réaliser une zone transitoire pratiquement homogène entre la matière électro-isolante (16, 115, 215, 315, 415) dans la première partie (11.1, 111, 211, 311, 411) de l'enveloppe métallique tubulaire en plusieurs parties (11, 101, 201, 301, 401) et la matière électro-isolante dans la deuxième partie (11.2, 121, 221, 321, 421) de l'enveloppe métallique tubulaire en plusieurs parties (11, 101, 201, 301, 401).

9. Dispositif de chauffage électrique (10, 100, 200, 300, 400) selon la revendication 8,
**caractérisé en ce que**
la zone non chauffante (U) a une zone transitoire non chauffante (Ü1) dans laquelle pendant le fonctionnement du dispositif de chauffage électrique (10, 100, 200, 300, 400), le courant électrique passe à la fois par au moins un fil de raccordement (13, 113, 213, 313, 413) et/ou au moins une douille de raccordement (14) et/ou au moins une broche de raccordement (15) ainsi que par un segment (12.1) de l'élément de chauffage électrique (12, 12', 12", 112, 212, 312, 412) dans la zone transitoire non chauffée (Ü1), et qui est en contact électrique avec le fil de raccordement (13, 113, 213, 313, 413) et/ou la douille de raccordement (14) et/ou la broche de raccordement (15).

10. Procédé de réalisation d'un dispositif de chauffage électrique (10, 100, 200, 300, 400) selon l'une des revendications 8 ou 9,
**caractérisé en ce que**
le fil de raccordement (13) est en liaison électrique avec une zone d'extrémité de l'élément de chauffage électrique (12, 12', 12", 112, 212, 312, 412).

11. Procédé de réalisation d'un dispositif de chauffage électrique (10, 100, 200, 300, 400) selon l'une des revendications 8 à 10,
**caractérisé en ce que**
une douille de raccordement (14) en métal est en liaison électrique avec un segment d'extrémité de l'élément de chauffage électrique (12, 12', 12", 112, 212, 312, 412).

12. Procédé de réalisation d'un dispositif de chauffage électrique (10, 100, 200, 300, 400) selon l'une des revendications 8 à 11,
**caractérisé en ce que**
l'élément de chauffage électrique (12, 12', 12", 112, 212, 312, 412) est enroulé en spires de façon qu'un segment d'extrémité (12.1, 12.1") de l'élément de chauffage électrique (12, 12', 12", 112, 212, 312, 412) a un diamètre d'enroulement plus petit que le segment de l'élément de chauffage électrique (12, 12', 12", 112, 212, 312, 412) et qui pour le dispositif de chauffage électrique (10, 100, 200, 300, 400) terminé se situe dans la zone chauffante (B).

13. Procédé de réalisation d'un dispositif de chauffage électrique (10, 100, 200, 300, 400) selon l'une des revendications 8 à 12,
**caractérisé en ce que**
la deuxième partie (11.2, 121, 221, 321, 421) de l'enveloppe métallique tubulaire en plusieurs parties (11, 101, 201, 301, 401) a une section libre qui peut recevoir le contour extérieur du segment d'extrémité, en regard, de la première partie (11.1, 111, 211, 311, 411) de l'enveloppe métallique tubulaire en plusieurs parties (11, 101, 201, 301, 401) après compression dans la première étape de procédé en étant emmanché et fixé sur ce segment d'extrémité de la première partie (11.1, 111, 211, 311, 411) de l'enveloppe métallique tubulaire en plusieurs parties (11, 101, 201, 301, 401).

14. Procédé de réalisation d'un dispositif de chauffage électrique (10, 100, 200, 300, 400) selon l'une des revendications 8 à 13,
**caractérisé en ce que**
une partie de l'élément de chauffage électrique (12, 12', 12", 112, 212, 312, 412) avec le fil de raccordement (13, 113, 213, 313) raccordé et/ou la douille de raccordement (14) est introduite à partir d'un côté dans la deuxième partie (11.2, 121, 221, 321, 421) de l'enveloppe métallique tubulaire en plusieurs parties (11, 101, 201, 301, 401) et une broche de raccordement (15) avec une ouverture (15.1) pour recevoir cette partie de l'élément de chauffage électrique (12, 12', 12", 112, 212, 312, 412) avec le fil de raccordement (13, 113, 213, 313) raccordé et/ou avec la douille de raccordement (14) reliée est engagée par le côté opposé dans la deuxième partie (11.2, 121, 221, 321, 421) de l'enveloppe métallique tubulaire en plusieurs parties (11, 101, 201, 301, 401) et est emmanchée par l'ouverture (15.1) sur cette partie de l'élément chauffant électrique munie du fil de raccordement (13, 113, 213, 313, 413) et/ou de la douille de raccordement (14).
